# FASCICULE DE BREVET EUROPEEN

(11) **EP 4 405 247 B1**
(45) Date de publication et mention de la délivrance du brevet: **23.07.2025**
(21) Numéro de dépôt: 22789642.0
(22) Date de dépôt: 16.09.2022
(51) Int. Cl.: B63H 9/061

(54) **ENSEMBLE COMPRENANT UNE VOILE PROFILEE; UN MAT ET PLUSIEURS DISPOSITIFS CAMBREURS POUR VOILE PROFILEE**
ANORDNUNG MIT EINEM PROFILSEGEL, EINEM MAST UND MEHREREN WÖLBUNGSVORRICHTUNGEN FÜR EIN PROFILSEGEL
ASSEMBLY COMPRISING A PROFILED SAIL; A MAST AND A PLURALITY OF CAMBERING DEVICES FOR A PROFILED SAIL

(30) Priorité: 20.09.2021 FR 2109877
(43) Date de publication de la demande: 31.07.2024
(73) Titulaire: Marcovich, Philippe, 60260 Lamorlaye (FR); De Turckheim, Hugues, 04170 Saint Andre Les Alpes (FR)
(72) Inventeur: DE TURCKHEIM, Hugues, 04170 SAINT ANDRE LES ALPES (FR)
(74) Mandataire: Plasseraud IP
(86) Numéro de dépôt international: PCT/FR2022/051749
(87) Numéro de publication internationale: WO 2023/041882

(56) Documents cités:
- WO-A1-2021/148734
- DE-C- 319 138

## Description

La présente divulgation est relative à un ensemble comprenant une voile profilée ; un mât et plusieurs dispositifs cambreurs pour voile profilée.

La présente divulgation concerne encore un procédé pour hisser et sécuriser une voile profilée d'un ensemble selon la présente divulgation.

### Domaine technique

La présente divulgation relève du domaine de gréements, et plus particulièrement des voiles profilées, encore appelé « voiles ailes » ou « voiles épaisses », « voile épaisse à double peau », ou « aile épaisse souple à double peau » par l'homme du métier, et plus particulièrement des mécanismes, internes à la voile permettant de changer le profil de la voile

### Technique antérieure

Il est connu du document WO2021/148734A1 du présent inventeur un ensemble comprenant une voile profilée ; un mât et plusieurs dispositifs cambreurs pour voile profilée, les dispositifs cambreurs comprenant :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre elles en les prolongeant la première section de longueur et la deuxième section de longueur au niveau du bord d'attaque de la voile profilée, les deux sections de longueur se terminant au niveau du bord de fuite de la voile par deux extrémités libres.

Selon le document WO 2021/148734 des moyens d'actionnement relient entre elles, d'une part, les deux extrémités libres de la structure semi-rigide, ou au moins l'une des deux extrémités libres, et d'autre part, la section de liaison en U, configurés pour cambrer la première section de longueur et la deuxième section de longueur de la structure semi-rigide par une mise en tension des deux extrémités libres avec la section de liaison en U de la structure semi rigide, ou au moins par une mise en tension de l'une des deux extrémités libres avec la section de liaison en U de la structure semi rigide, et la génération d'un décalage entre les deux extrémités libres. Dans un tel ensemble, le mât s'étend interne à la structure semi-rigide, entre les deux sections de longueur constituées par la première section de longueur et la deuxième section de longueur de la structure semi-rigide.

Les dispositifs cambreurs selon WO 2021/148734 sont configurés pour être aisément déplaçables le long du mât, ce qui permet de hisser la voile profilée, ou au contraire de l'affaler en une position basse, aisément.

Lorsque l'ensemble est utilisé comme grément pour la navigation, la voile profilée est libre de déplacement au tour du mât, et selon la course laissée pour le mât à l'intérieur de l'inter-espace entre les deux sections de longueurs de la structure-semi rigide. La section à savoir la première section de longueur ou la deuxième section de longueur de la structure semi-rigide-, vient appuyer contre l'un ou l'autre des côtés du mât en fonction du sens de la force exercé par la voile profilée sur le mât. Par exemple, et à chaque virement de bord (ou empannage), l'appui du mât sur les dispositifs cambreurs change de côté, à savoir de la première section de longueur sur la deuxième section de longueur, ou inversement.

Selon les constatations de l'inventeur, cette liberté de mouvement autour du mât au sein de la structure semi-rigide peut, en raison de chocs répétés sur la structure semi-rigide être à l'origine de casse et dégradation de la structure. De tels chocs sont encore de quantité amplifiée lorsque le vent est irrégulier et fait secouer la voile latéralement. Un tel problème est d'ailleurs décrit au paragraphe 152 de WO 2021/148734 A1 pour les chocs entre le mât et des entretoises reliant la première section longueur et la deuxième section de longueur. WO 2021/148734 A1 propose pour y répondre de supprimer les entretoises en ce qu'il s'agit d'éléments dommageables en cas de chocs répétés avec le mât. La suppression des entretoises se fait toutefois au détriment de la rigidité de la voile profilée.

### Résumé

La présente divulgation vient améliorer la situation.

Il est proposé un ensemble comprenant une voile profilée ; un mât et plusieurs dispositifs cambreurs pour voile profilée, tout ou partie des dispositifs cambreurs comprenant :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre elles en les prolongeant la première section de longueur et la deuxième section de longueur au niveau du bord d'attaque de la voile profilée, les deux sections de longueur se terminant au niveau du bord de fuite de la voile par deux extrémités libres ,
   - des moyens d'actionnement reliant entre elles, d'une part, les deux extrémités libres de la structure semi-rigide, ou au moins l'une des deux extrémités libres et d'autre part, la section de liaison en U, configurés pour cambrer la première section de longueur et la deuxième section de longueur de la structure semi-rigide par une mise en tension des deux extrémités libres avec la section de liaison en U de la structure semi rigide, ou au moins par une mise en tension de l'une des deux extrémités libres avec la section de liaison en U de la structure semi rigide, et la génération d'un décalage entre les deux extrémités libres.
Dans un tel ensemble, le mât s'étend ainsi interne à la structure semi-rigide, entre les deux sections de longueur constituées par la première section de longueur et la deuxième section de longueur.

Selon la présente divulgation, tout ou partie des dispositifs cambreurs présente un système de solidarisation, activable/désactivable, configuré pour assurer la solidarisation du dispositif cambreur sur le mât, le système de solidarisation comprenant :
- un premier brin souple lié à la première section de longueur par deux extrémités longitudinales du premier brin, le premier brin contournant le mât depuis la première section de longueur,
-.un deuxième brin souple lié la deuxième section de longueur par deux extrémités longitudinales du deuxième brin, le deuxième brin contournant le mât depuis la deuxième section de longueur,
- un système d'actionneur, activable, interne à la structure configuré pour passer le premier brin et le deuxième brin dans un état rétracté configuré pour serrer le dispositif cambreur sur le mât, enserré entre le premier brin et le deuxième brin, à l'intérieur de la structure semi rigide, le mât maintenu à distance des deux sections de longueur par le premier brin et le deuxième brin en tension, et jusqu'à un état déployé du premier brin et deuxième brin configuré pour libérer le mât, et autoriser le déplacement du dispositif cambreur le long du mât.

Le système de solidarisation permet ainsi avantageusement de maintenir en une position stable le mât à l'intérieur de l'inter-espace de la structure semi -rigide, et en particulier à distance :
- des deux sections de longueur constituées par la première section de longueur et la deuxième section de longueur, voire même,
- des éventuelles entretoises reliant les deux sections de longueur.

Les caractéristiques exposées dans les paragraphes suivants peuvent, optionnellement, être mises en œuvre. Elles peuvent être mises en œuvre indépendamment les unes des autres ou en combinaison les unes avec les autres.

Selon un mode de réalisation, le système d'actionneur du système de solidarisation comprend au moins un organe d'actionnement au ceinturage présentant deux extrémités longitudinales, ledit organe d'actionnement au ceinturage, activable étant rétractable lorsque activé avec rapprochement de ses deux extrémités longitudinales.

Selon un mode de réalisation, le premier brin comprend un premier organe d'actionnement au ceinturage et le deuxième brin comprend un deuxième organe d'actionnement au ceinturage. Alternativement, le premier brin et le deuxième brin comprennent un organe d'actionnement au ceinturage commun.

Selon un mode de réalisation, les dispositifs cambreurs comprennent, en tout ou partie, un système d'entretoise comprenant une première entretoise, reliant entre elles la première section de longueur et la deuxième section de longueur, ainsi qu'une deuxième entretoise, reliant entre elles la première section de longueur et la deuxième section de longueur, de manière parallèle à ladite première entretoise.

Les extrémités longitudinales du premier brin sont de préférence solidarisées en deux points d'attache sur la première section de longueur respectivement au niveau des zones de jonction entre les première et deuxième entretoises et la première section de longueur. De même, les extrémités longitudinales du deuxième brin sont de préférence solidarisées en deux points d'attache sur la deuxième section de longueur respectivement au niveau des zones de jonction entre les première et deuxième entretoises. Le mât s'étend ainsi entre les entretoises constituées par la première entretoise et la deuxième entretoise, le premier brin et le deuxième brin enserré sur le mât assurant avantageusement le maintien à distance du mât avec la première entretoise, d'une part, et du mât avec la deuxième entretoise, d'autre part.

Selon un mode de réalisation, chaque entretoise constituée par la première entretoise et la deuxième entretoise du système d'entretoise, est articulée en pivot à ses extrémités, respectivement à la première section de longueur selon un axe perpendiculaire au plan de la structure semi-rigide et à la deuxième section de longueur selon un axe perpendiculaire au plan de la structure semi-rigide, la ou chaque entretoise étant configurée pour pivoter par rapport aux deux sections de longueur, première section de longueur et deuxième section de longueur lors du cambrage et du décalage des extrémités libres; sous l'effet des moyens d'actionnement le dispositif cambreur comprenant des raccords articulés, comprenant une première partie solidaire de la première section de longueur ou de la deuxième section de longueur, et une deuxième partie recevant une extrémité de l'entretoise, la deuxième partie étant articulée à la première partie suivant un axe de pivot sensiblement perpendiculaire au plan de la structure semi-rigide pour pivoter par rapport aux deux sections de longueur lors du cambrage et du décalage des extrémités libres; sous l'effet des moyens d'actionnement .

En particulier, selon un mode de réalisation, les extrémités longitudinales du premier brin sont attachées sur les premières parties des raccords solidaires de la première section de longueur et les extrémités longitudinales du deuxième brin sont attachées sur les premières parties des raccords solidaires de la deuxième section de longueur.

Selon un mode de réalisation, les moyens d'actionnement configurés pour cambrer la première section de longueur et la deuxième section de longueur de la structure semi-rigide comprennent au moins un actionneur, présentant deux extrémités longitudinales ledit actionneur, activable étant rétractable lorsque activé avec rapprochement de ses deux extrémités longitudinales, ledit au moins un actionneur s'étendant le long de l'une des deux sections de longueur de la structure semi-rigide, première section de longueur ou deuxième section de longueur, ledit actionneur étant interne à la structure semi-rigide, contenu dans un plan de la structure semi-rigide,
et dans lequel l'une des extrémités longitudinales dudit au moins un actionneur est reliée à l'une des deux extrémités libres par un tendon intérieur alors que l'autre des deux extrémités longitudinales dudit au moins actionneur est reliée soit à point d'ancrage solidaire de la section de liaison en U, soit à l'autre des deux extrémités libres via un renvoi d'angle solidaire de la section de liaison en U par un tendon extérieur, le tendon extérieur souple passant à l'extérieur de la structure semi-rigide, et de la voile profilée entre le renvoi d'angle et respectivement ladite autre des deux extrémités libres.

Selon un mode de réalisation, les moyens d'actionnement sont configurés pour cambrer la structure semi-rigide sélectivement :
- dans une première position cambrée dans laquelle ladite première section de longueur est de profil concave lorsque ladite deuxième section de longueur est de profil convexe,
- dans une deuxième position cambrée dans laquelle ladite deuxième section de longueur est de profil concave lorsque ladite première section de longueur est de profil convexe.

Selon un mode de réalisation, ledit au moins actionneur des moyens d'actionnement comprend :
- un premier actionneur configuré pour cambrer la structure semi-rigide dans ladite première position cambrée, s'étendant le long de la première section de longueur, interne à la structure semi-rigide, solidaire à l'une de ses extrémités longitudinales au tendon extérieur, relié, d'une part, à l'extrémité libre de la première section de longueur par ledit tendon extérieur, souple, qui est extérieur à la structure semi-rigide, via un premier renvoi d'angle solidaire de la section de liaison, en U, le tendon extérieur souple passant à l'extérieur de la structure semi-rigide, et de la voile profilée entre le premier renvoi d'angle et respectivement l'extrémité libre de la première section de longueur, le tendon extérieur souple étant interne à la structure semi-rigide entre le premier renvoi d'angle et ledit premier actionneur, le premier actionneur étant solidaire à l'autre de ses extrémités longitudinales au tendon intérieur, ledit premier actionneur relié; d'autre part ; à l'extrémité libre de ladite deuxième section de longueur par ledit tendon intérieur, qui court le long de la première section de longueur jusqu'à un guide solidaire de ladite première section de longueur avant de relier ladite extrémité libre de ladite deuxième section de longueur , le premier actionneur étant configuré, dans un état actif, pour se rétracter et tirer sur les deux extrémités libres reliées par le tendon extérieur et le tendon intérieur, d'une part, et sur le premier renvoi d'angle, d'autre part, jusqu'à la création du décalage, l'extrémité reliée par le tendon intérieur s'avançant vers le bord d'attaque par rapport à l'extrémité libre reliée par le tendon extérieur en provoquant le cambrage de la structure semi-rigide, le tendon extérieur sollicité s'écartant de la première section de longueur qui prend un profil concave, la deuxième section longueur prenant un profil convexe dans ladite première position cambrée,
- un deuxième actionneur configuré pour cambrer la structure semi-rigide dans ladite deuxième position cambrée, s'étendant le long de la deuxième section de longueur interne à la structure semi-rigide, solidaire à l'une de ses extrémités longitudinale à un tendon extérieur, relié, d'une part, à l'extrémité libre de la deuxième section de longueur par le tendon, extérieur, souple qui est extérieur à la structure semi-rigide, via un deuxième renvoi d'angle solidaire de la section de liaison en U, le tendon extérieur souple passant à l'extérieur de la structure semi-rigide, et de la voile profilée entre le deuxième renvoi d'angle et respectivement l'extrémité libre de la deuxième section de longueur, le tendon extérieur souple étant interne à la structure semi-rigide entre le deuxième renvoi d'angle et ledit deuxième actionneur, le deuxième actionneur étant solidaire à l'autre de ses extrémités longitudinales au tendon intérieur, ledit deuxième actionneur relié, d'autre part, à l'extrémité libre de ladite première section de longueur par ledit tendon intérieur qui court le long de la deuxième section de longueur jusqu'à un guide solidaire de ladite deuxième section de longueur avant de relier l'extrémité libre de ladite première section de longueur, le deuxième actionneur étant configuré, dans un état actif, pour se rétracter et tirer sur les deux extrémités libres reliées par le tendon extérieur et le tendon intérieur, d'une part, et sur le deuxième renvoi d'angle, d'autre part, jusqu'à la création du décalage, l'extrémité libre reliée par le tendon intérieur s'avançant vers le bord d'attaque par rapport à l'extrémité libre reliée par le tendon extérieur en provoquant le cambrage de la structure semi-rigide, le tendon extérieur sollicité s'écartant de la deuxième section de longueur qui prend un profil concave, alors que ladite première section de longueur prend un profil convexe dans ladite deuxième position cambrée.

Selon un mode de réalisation, ledit ensemble comprend un moyen de pilotage configuré pour sélectivement :
- activer le premier actionneur en maintenant le deuxième actionneur non activé pour provoquer ladite première position cambrée,
- activer le deuxième actionneur en maintenant le premier actionneur non activé pour provoquer ladite deuxième position cambrée,
et alors que le premier brin et le deuxième brin sont dans ledit état rétracté configuré pour serrer les dispositifs cambreurs sur le mât par activement desdits systèmes de solidarisation.

Dans le cas d'un mât fixe, c'est-à-dire non pivotant, en particulier de profil rond, le premier brin et le deuxième brin enserrés sur la surface du mât, la voile profilée et les dispositifs cambreurs sont configurés pour pivoter autour du mât par glissement du premier brin et deuxième brin sur la surface du mât, et afin de permettre un changement d'orientation de la voile profilée autour du mât. Un tel changement d'orientation de la voile permet notamment le réglage de l'orientation de la voile autour de l'axe du mât suivant un même bord, et/ou les changements d'orientation de la voile profilée autour du mât lors des changement de bord, notamment les virements de bord ou empannages.

Selon une autre variante, le mât peut être lui-même un mât profilé (de profil non-circulaire en particulier en goutte d'eau) et monté pivotant autour de son axe typiquement au moyen d'un pivot à la base au véhicule notamment au voilier. Dans un tel cas, le premier brin et le deuxième brin enserrés sur la surface du mât, la voile profilée et les dispositifs cambreurs sont configurés pour pivoter conjointement avec le mât qui pivote par rapport au véhicule en particulier à la coque du voilier, et donc sans glissement du premier brin et du deuxième brin sur la surface du mât, et afin de permettre un changement d'orientation de la voile profilée autour de l'axe du mât. Un tel changement d'orientation de la voile permet notamment le réglage de l'orientation de ladite-voile, et/ou les changements d'orientation de la voile profilée autour du mât lors des changement de bord, notamment les virements de bord ou empannages.

Selon un mode de réalisation, ledit au moins organe d'actionnement de ceinturage du système de solidarisation et/ou ledit au moins un actionneur des moyens d'actionnement est un muscle artificiel, se contractant lorsque alimenté en pression par un fluide, et se relâchant lorsque la pression du fluide diminue, ledit muscle artificiel présentant une enveloppe recevant intérieurement un ballon alimenté ou déchargé du fluide, l'enveloppe souple en particulier sous forme d'une tresse, étant configurée pour se rétracter en longueur lorsque sa section augmente sous l'augmentation du ballon alimenté ou fluide, et se déployant en longueur lorsque sa section diminue lorsque le ballon est déchargé du fluide.

Selon un mode de réalisation dudit ensemble, la voile profilée est configurée pour être :
- hissée le long du mât, en position haute de la voile profilée, les dispositifs cambreurs dans des positions écartées les unes des autres, puis sécurisée en position stable par serrage des dispositifs cambreurs sur le mât en activant les systèmes d'actionneurs, le premier brin et le deuxième brin dans l'état rétracté enserrant le mât,
- affalée le long du mât en position basse de la voile profilée, les dispositifs cambreurs dans des positions rapprochées les unes des autres, dans l'état déployé du premier brin et deuxième brin libérant le mât.

Selon un mode de réalisation, les muscles artificiels des actionneurs et/ou des organes d'actionneurs de la pluralité de dispositifs cambreurs sont alimentés en fluide par un ou plusieurs tuyaux élastiques souples, conformés en forme de serpentin, s'étendant suivant la direction de la hauteur du mât, le ou les tuyaux élastiques souples étant configurés pour se déployer par écartement des spires du serpentin dans la position haute de la voile profilée, et pour se rétracter par rapprochement des spires du serpentin sous l'élasticité du serpentin, dans la position basse de la voile profilée.

Selon un deuxième aspect, la présente divulgation est relative à un procédé pour hisser et sécuriser une voile profilé d'un ensemble selon la présente divulgation depuis une position affalée de la voile profilée le long du mât en une position basse de la voile profilée, les dispositifs cambreurs dans des positions rapprochées les unes des autres, dans l'état déployé du système d'actionneur, le procédé présentant les étapes suivantes :
- hisser la voile profilée le long du mât, en une position haute de la voile profilée, les dispositifs cambreurs dans des positions écartées les unes des autres,
- sécuriser en position stable la voile profilée sur le mât par serrage des dispositifs cambreurs sur le mât par l'activation des systèmes d'actionneurs et le passage du premier brin et deuxième brin de l'état déployé jusqu'à l'état rétracté enserrant le mât.

Selon un troisième aspect, la présente divulgation concerne un véhicule tel qu'un voilier ou un char à voile comprenant un ensemble selon la présente divulgation.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre en transparence une vue schématique d'un gréement comportant une voile profilée, ainsi qu'une pluralité de dispositifs cambreurs dans leur position de repos, les dispositifs cambreurs étant configurés pour cambrer la voile profilée, sélectivement dans un premier sens et un deuxième sens, la voile profilée étant portée par un mât, s'étendant interne aux structures semi-rigides des dispositifs cambreurs.
**Fig. 1a**
   [Fig.1a] est une vue schématique de la section de la voile profilée, en trait plein, dans la position de repos du dispositif cambreur, et en traits pointillés dans deux positions cambrées distinctes, dans un sens et dans l'autre par rapport à la position de repos.
**Fig. 2**
   [Fig. 2] montre un mode de réalisation du dispositif cambreur (tendon souple et muscles pneumatiques des moyens d'actionnement non illustrés) y compris la structure semi-rigide, dans sa position de repos, formée d'une tige courbée formant la section de liaison, la première section de longueur et la deuxième section de longueur, ainsi qu'un premier renvoi d'angle et un second renvoi d'angle, tous deux comprenant chacun une poulie, le système d'entretoise y compris, la première entretoise et le deuxième entretoise, le système de liaison souple, y compris le premier lien souple et le second lien souple entrelacés l'un à l'autre, et des moyens de fixation pour le bord de chaque voile profilée, à chaque extrémité libre de la structure semi-rigide, ainsi que deux guides solidaires de la première et deuxième section de longueur à proximité des extrémités libres, assurant un guidage des tendons souples.
**Fig. 3**
   [Fig. 3] est une vue du dispositif cambreur dans une position cambrée de la structure semi-rigide élastique sous l'action de moyens d'actionnement (non illustrés).
**Fig. 4**
   [Fig. 4] est une vue du dispositif cambreur de la figure 3, les moyens d'actionnement entièrement illustrés, y compris le premier actionneur sous forme d'un muscle pneumatique longeant la première section de longueur dans un état déployé (non activé), relié à l'extrémité libre de la première section par un tendeur extérieur via un premier renvoi d'angle, et relié à l'extrémité libre de la deuxième section par un tendeur intérieur, les moyens d'actionnement comprenant encore un deuxième actionneur formé par un muscle pneumatique, dans un état rétracté (activé) relié à l'extrémité libre de la deuxième section de longueur par un tendon extérieur via un deuxième renvoi d'angle, et relié à l'extrémité libre de la première section de longueur par un tendon intérieur, le deuxième actionneur déformant la structure semi-rigide dans une position cambrée par une mise en tension entre les extrémités libres, d'une part, et le deuxième renvoi d'angle solidaire de la section de liaison en U, d'autre part.
**Fig. 5**
   [Fig. 5] est une vue de détail du système d'entretoise de la structure semi-rigide, y compris la première entretoise et la seconde entretoise.
**Fig. 6**
   [Fig. 6] est une vue d'un ensemble selon la présente divulgation (lorsque les moyens d'actionnement sont non illustrés), illustrant en particulier les systèmes de solidarisation des dispositifs cambreur, chaque système de solidarisation comprenant un premier brin et un deuxième brin dans l'état rétracté de leur organe d'actionnement, le premier brin et le deuxième brin enserrant le mât à distance de la structure semi-rigide.
**Fig. 7a**
   [Fig. 7a] est une vue de détail d'un système d'actionnement du système de solidarisation selon une première variante possible, le premier brin comprenant un premier organe d'actionnement, rétractable, et le deuxième brin un deuxième organe d'actionnement rétractable, le premier organe d'actionnement et le deuxième organe d'actionnement dans leur état rétracté de sorte que le mât est enserré entre le premier brin et le deuxième brin, sécurisé en position avec un maintien à distance du mât, non seulement avec la première section de longueur et la deuxième section de longueur de la structure semi-rigide, mais encore un maintien à distance du mât avec des entretoises joignant la première section de longueur et la deuxième section de longueur entre-elles.
**Fig. 7b**
   [Fig. 7b] est une vue de détail de la figure 7a, dans l'état déployé du premier organe d'actionnement et du deuxième organe d'actionnement, le premier brin et le deuxième brin, lâches, libérant le mât.
**Fig. 8**
   [Fig. 8] est une vue de détail d'un système d'actionnement du système de solidarisation selon une deuxième variante possible, le premier brin et le deuxième brin comprenant un organe d'actionnement commun.
**Fig. 9**
   [Fig. 9] est une vue de l'ensemble comprenant la voile profilée hissée en position haute le long du mat et les dispositifs cambreurs en des positions écartées les unes des autres, illustrant de manière notable des tuyaux, flexibles élastiques, d'alimentation pour l'alimentation en fluide sous pression des muscles artificiels des dispositifs cambreurs, les tuyaux élastiques conformés en serpentin, les tuyaux déployés avec écartement des spires du serpentin.
**FIG. 10**
   [Fig. 10] est une vue de l'ensemble de la figure 9, une fois la voile profilée affalée en position basse sur le mât, les dispositifs cambreurs en des positions rapprochées par comparaison avec à la vue de la figure 9, les tuyaux rétractés avec rapprochement des spires du serpentin sous l'élasticité du serpentin.
**FIG. 11**
   [Fig. 11] est une vue schématique d'un muscle artificiel dans sa position non activée, à savoir le muscle déchargé du fluide sous pression.
**FIG. 12**
   [Fig. 12] est une vue schématique du muscle artificiel de la figure 11 dans sa position activée, à savoir le muscle alimenté du fluide sous pression, ce qui provoque une augmentation de sa section et la rétractation en longueur de l'actionneur avec rapprochement de ses extrémités longitudinales.
**FIG. 13**
   [Fig. 13] est une vue de coupe de la figure 12 illustrant en coupe l'enveloppe sous forme d'une tresse, et le ballon (étanche) reçu à l'intérieur de l'enveloppe alimenté en fluide sous pression.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

[Aussi, la présente divulgation est relative à un ensemble comprenant une voile profilée ; un mât et plusieurs dispositifs cambreurs pour voile profilée.

Tout ou partie des dispositifs cambreurs comprennent (pour chaque dispositif cambreur) :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre elles en les prolongeant la première section de longueur et la deuxième section de longueur au niveau du bord d'attaque de la voile profilée, les deux sections de longueur se terminant au niveau du bord de fuite BF de la voile par deux extrémités libres,
   - éventuellement un système d'entretoise, comprenant au moins une entretoise reliant entre elles la première section de longueur et la deuxième section de longueur, configurée pour travailler en compression et en traction, pour maintenir un écart entre les deux sections de longueur.

Le dispositif cambreur 1 comprend encore selon une première possibilité (illustré notamment à la figure 4) des moyens d'actionnement 4 reliant entre elles, d'une part, les deux extrémités libres 23,24 de la structure semi-rigide, et d'autre part, la section de liaison 22 en U, configurés pour cambrer la première section de longueur et la deuxième section de longueur de la structure semi-rigide par une mise en tension des deux extrémités libres 23,24 avec la section de liaison 22 en U de la structure semi rigide 2, et la génération d'un décalage d entre les deux extrémités libres 23,24.

Selon une seconde possibilité (non illustrée dans la présente demande, mais illustrée notamment à la figure 11 ou 12 du document WO2021/148734A1) le dispositif cambreur 1 comprend des moyens d'actionnement 4 reliant entre elles, d'une part, au moins l'une des deux extrémités libres 23,24, et d'autre part, la section de liaison 22 en U, configurés pour cambrer la première section de longueur et la deuxième section de longueur de la structure semi-rigide par une mise en tension de l'une des deux extrémités libres 23,24 avec la section de liaison 22 en U de la structure semi rigide 2 et la génération d'un décalage d entre les deux extrémités libres 23,24.

Comme illustrée à titre indicatif à la figure 1, une voile profilée peut être pourvue de plusieurs dispositifs cambreurs conformes à la présente divulgation, notamment internes à la voile profilée. Les dispositifs cambreurs sont répartis sur la hauteur de la voile profilée. La structure semi-rigide 2 de chaque dispositif cambreur 1, comprend la première section de longueur 20 solidaire d'une première surface S1 de la voile profilée V, et la deuxième section de longueur 21 solidaire d'une deuxième surface S2 de la voile profilée V, ainsi que la section de liaison 22 en U, reliant entre-elles en les prolongeant la première section de longueur 20 et la deuxième section de longueur 21 au niveau du bord d'attaque BA de la voile profilée, les deux sections de longueur se terminant au niveau du bord de fuite BF de la voile par deux extrémités libres 23,24.

La voile profilée, souple, s'étend depuis l'une des extrémités libres 23, 24, jusqu'à l'autre, en passant devant la section de liaison 22 ; un U formant le bord d'attaque BA. La voile profilée peut être fixée par deux bords de voile aux extrémités libre 23,24 via des moyens de fixation 6, notamment par pincement des bords de voile. Sur la longueur des deux sections de longueur, première section de longueur 20 et deuxième section de longueur 21, des fixations amovibles, telles que bandes boucles/crochets peuvent être prévues pour solidariser la voile le long des sections de longueur 20 et 21.

Des moyens de commande sont configurés pour contrôler conjointement dans le même sens les différents moyens d'actionnement 4 des dispositifs cambreurs pour cambrer la première surface S1 de la voile profilée et la deuxième surface S2 de la voile profilée. Par exemple, les dispositifs cambreurs peuvent prendre une (notamment première) position cambrée pour laquelle la première section de longueur 20 prend un profil concave lorsque la deuxième section de longueur prend un profil convexe et/ou une (notamment deuxième) position cambrée dans laquelle ladite deuxième section de longueur 21 est de profil concave lorsque ladite première section de longueur 20 est de profil convexe.

On notera encore qu'un ensemble notamment un gréement selon la présente divulgation permet avantageusement d'affaler la voile, le long du mât M, les dispositifs cambreurs (à l'exception éventuelle de celui formant la bôme) ; solidaires de la voile profilée, descendant avec la voile profilée le long du mât, en particulier lorsque la drisse est relâchée à savoir dans le sens opposé à celui du hissage de la voile profilée.

La présente divulgation concerne encore un véhicule comprenant un tel gréement : et en particulier un navire ou bateau à voile ou voilier, ou encore un char à voile.

La position cambrée peut être réglée lors des manœuvres, par exemple en passant de la première position cambrée Pc1 à la deuxième position cambrée Pc2 des dispositifs cambreurs (de concavité inversée) lors des manœuvres de changement de bord, qu'il s'agisse de manœuvres de virement de bord ou de manœuvres d'empannage.

Les actionneurs utilisés pour les moyens d'actionneur peuvent être progressifs (et non tout ou rien) et prendre plusieurs positions permettant de cambrer plus ou moins fortement la première et la deuxième surface de voile, dans un sens ou dans l'autre. Il est possible de régler la concavité de la surface de la voile en prise avec le vent afin de maximiser l'effort nécessaire à l'avance du véhicule en fonction des conditions de vent.

Le dispositif cambreur le plus inférieur, peut simultanément constituer une bôme, notamment articulée au mât dans le cas d'un mât non pivotant), permettant d'orienter la voile profilée. La bôme est orientée en fonction de condition de vent de la direction d'avance du navire

La structure semi-rigide 2 comprenant la section de liaison 22 et les deux sections de longueur 20, 21, peut être constituée par un élément semi-rigide d'un seul tenant, maintenu courbé par le système d'entretoise 3 ; et le cas échéant un système de liaison 5, souple, qui est décrit par la suite.

Par exemple, ledit élément d'un seul tenant est une tige, notamment rectiligne au repos et courbée pour former la structure semi-rigide 2, ou une lame notamment plane au repos et courbée pour former la structure semi-rigide. La tige ou la lame est courbée pour former la première section de longueur 20, la deuxième section de longueur 21 et la section de liaison 22 en U. Par exemple, la structure semi-rigide peut être constituée par une lame courbée pour la bôme du gréement et des tiges courbées pour les structures semi-rigides des autres dispositifs cambreurs (situés au-dessus de la bôme).

Alternativement, les différentes sections de la structure semi-rigide 2, y compris la première section de longueur 20 et la deuxième section de longueur 21 et la section de liaison 22, peuvent être constituées par plusieurs éléments de structure assemblés les uns aux autres.

Selon un mode de réalisation les dispositifs cambreurs comprennent en tout ou partie le système d'entretoise 3 qui peut comprendre une première entretoise 30, reliant entre-elles la première section de longueur 20 et la deuxième section de longueur 2, ainsi qu'une deuxième entretoise 31, reliant entre-elles la première section de longueur 20 et la deuxième section de longueur 21, de manière parallèle à ladite première entretoise 30. Les entretoises sont de longueurs figées ou éventuellement télescopiques comme décrit dans WO2021/148734A1 du présent inventeur. On remarque que le mât s'étend entre les entretoises constituées par la première entretoise et la deuxième entretoise. Les entretoises (première et deuxième) sont configurées pour travailler en tension et en compression.

Les caractéristiques précédemment décrites dans la description détaillée sont connues en soi du document WO2021/148734A1. A l'usage, et selon les constatations de l'inventeur il peut exister des risques de casse lorsque soumis aux aléas du vent, en particulier lorsque la voile secoue latéralement, en raison des chocs répétés entre le mat et les parties semi-rigides des dispositifs cambreurs, et par exemple en raison des chocs entre le mât et les entretoises. Un tel problème est d'ailleurs décrit au paragraphe 152 de WO 2021/148734 A1 qui décrit pour y répondre de supprimer les entretoises qui sont des éléments dommageables en cas de chocs répétés avec le mât.

La présente divulgation permet de remédier de manière fiable à ce problème.

Aussi, et selon la présente divulgation, tout ou partie des dispositifs cambreurs présente un système de solidarisation 7, activable/désactivable, configuré pour assurer la solidarisation du dispositif cambreur sur le mât, le système de solidarisation 7.

Dans son état activé, le système de solidarisation 7 est avantageusement configuré pour maintenir à distance le mât de la structure semi-rigide du dispositif tout en assurant le renvoi de l'appui latéral dû à la pression du vent sur la voile profilée sur le mât. Le système de solidarisation 7 positionne la voile profilée en évitant les chocs entre le mât M et les parties dommageables du dispositif cambreur.

Comme visible à titre indicatif aux figures 6 à 8, le système de solidarisation 7 comprend :
- un premier brin 71 souple lié à la première section de longueur 21 par deux extrémités longitudinales du premier brin 71, le premier brin contournant le mât M depuis la première section de longueur 20,
- un deuxième brin 72 souple lié à la deuxième section de longueur 20 par deux extrémités longitudinales du deuxième brin, le deuxième brin contournant le mât M depuis la deuxième section de longueur 21.

Le mât s'étend ainsi entre le premier brin 71 et le deuxième brin 72.

Le système de solidarisation comprend encore un système d'actionneur, activable, interne à la structure, configuré pour passer le premier brin et le deuxième brin dans un état rétracté configuré pour serrer le dispositif cambreur sur le mât M, enserré entre le premier brin 71 et le deuxième brin72, à l'intérieur de la structure semi-rigide, et comme illustré à la vue de détail de la figure 7a.

Le mât ainsi enserré par le premier brin 71 et le deuxième brin 72 est avantageusement maintenu à distance des deux sections de longueur 20,21 par le premier brin 71 et le deuxième brin 72 en tension, ainsi que maintenu à distance des entretoises, première entretoise 31 et deuxième entretoise 32 lorsque présentes. L'effort du vent sur la voile profilée est renvoyé au mât par le premier brin 72 et deuxième brin 72 en tension.

Au contraire et lorsque le système d'actionneur est désactivé, ce dernier est configuré pour provoquer un état déployé du premier brin et deuxième brin configuré pour libérer le mât ; et autoriser le déplacement aisé du dispositif cambreur le long du mât.

Dans le cas d'un mât M fixe, c'est-à-dire non pivotant, en particulier de profil rond, le premier brin 71 et le deuxième brin 72 enserrés sur la surface du mât M, la voile profilée et les dispositifs cambreurs 1 sont configurés pour pivoter autour du mât M par glissement du premier brin et deuxième brin sur la surface du mât, et afin de permettre un changement d'orientation de la voile profilée autour du mât. Un tel changement d'orientation de la voile permet notamment le réglage de l'orientation de la voile profilée autour de l'axe du mât, et/ou les changements d'orientation de la voile profilée autour du mât lors des changement de bord, notamment les virements de bord ou empannages.

Selon une autre variante, le mât peut être lui-même un mât profilé (de profil non circulaire) et monté pivotant autour de son axe typiquement au moyen d'un pivot à la base au véhicule notamment au voilier. Dans un tel cas le premier brin 71 et le deuxième brin 72 enserrés sur la surface du mât, la voile profilée et les dispositifs cambreurs sont configurés pour pivoter conjointement avec le mât qui pivote par rapport au véhicule en particulier à la coque du voilier, et donc sans glissement du premier brin et du deuxième brin sur la surface du mât, et afin de permettre notamment un changement d'orientation de la voile profilé autour de l'axe du mât. Un tel changement d'orientation de la voile permet notamment le réglage de l'orientation de la voile profilée, et/ou les changements d'orientation de la voile profilée autour du mât lors des changement de bord, notamment les virements de bord ou empannages.

D'une manière générale, la présente divulgation peut se décliner (au choix) selon quatre configurations de mât.
- Première configuration : mât fixe (à section circulaire selon la perpendiculaire au mât) haubané, les haubans reliant la tête de mât à la ou les coques du voilier, les premier brin et deuxième brin 71, 72, en particulier le ou les muscles artificiels amenés à glisser sur la surface du mât ;
- Deuxième configuration : mât rotatif (à section profilée à savoir non circulaire typiquement « goutte d'eau ») et maintenu en tête de mât par des haubans. L'avantage du mât rotatif profilé est qu'il offre moins de trainée que le mât à section circulaire lorsque la voile profilée est partiellement ou totalement affalée : le mât rotatif accompagne la rotation des dispositifs cambreurs assurant le cambrage de la voile profilée, sans glissement sur le mât. Un mât profilé rotatif peut permettre de naviguer par vent très fort la voile profilée totalement affalée, en orientant le mât.;
- Troisième configuration : mât fixe non haubané, autorisant une rotation à 360° de la voile profilée autour du mât, compatible notamment avec une gestion automatique totale de l'angle d'incidence en fonction de la direction du vent, les premier brin et deuxième brin 71, 72, en particulier le ou les muscles artificiels étant amenés à glisser sur la surface du mât,
- Quatrième configuration : mât rotatif non haubané à section profilée offrant les avantages de la deuxième configuration s'agissant de la trainée réduite en raison de la section profilée du mât (non circulaire) qui peut être orientée en fonction du sens du vent en pivotant le mât, ainsi que les avantages de la troisième configuration ; dépourvu de haubans, une telle configuration autorisant une rotation à 360° de la voile profilée autour du mât, compatible ainsi notamment avec une gestion automatique totale de l'angle d'incidence en fonction de la direction du vent : le mât rotatif accompagne la rotation des dispositifs cambreurs assurant le cambrage de la voile profilée, sans glissement sur le mât.

Ainsi, et comme compréhensible des figures 9 et 10, la voile profilée dudit ensemble est configurée pour être :
- hissée le long du mât M, en une position haute de la voile profilée, les dispositifs cambreurs 1 dans des positions écartées les unes des autres, puis sécurisée en position stable par serrage des dispositifs cambreurs sur le mât M en activant les systèmes d'actionneurs le premier brin et le deuxième brin dans l'état rétracté enserrant le mât,
- affalée le long du mât M en position basse de la voile profilée, les dispositifs cambreurs 1 dans des positions rapprochées les unes des autres, dans l'état déployé du premier brin et deuxième brin libérant le mât.

La présente divulgation est encore relative à un procédé pour hisser et sécuriser une voile profilée d'un ensemble selon la présente divulgation depuis une position affalée de la voile profilée le long du mât M en position basse de la voile profilée, les dispositifs cambreurs 1 dans des positions rapprochées les unes des autres, dans l'état déployé du système d'actionneur, le procédé présentant les étapes suivantes :
- hisser la voile profilée le long du mât M, en une position haute de la voile profilée, les dispositifs cambreurs 1 dans des positions écartées les unes des autres,
- sécuriser en une position stable, la voile profilé sur le mât par serrage des dispositifs cambreurs sur le mât M par l'activation des systèmes d'actionneurs et le passage du premier brin 71 et deuxième brin 72 de l'état déployé jusqu'à l'état rétracté enserrant le mât.

Au sujet des premier et deuxième entretoises 30, 31, on notera que de telles entretoises 30, 31 favorisent le serrage fiable et ferme du mât par le premier brin 71 et le deuxième brin 72, par le travail en compression des entretoises qui s'oppose à la rétraction des premier et deuxième brin 71,72.

Afin d'optimiser la synergie entre les entretoises 30, 31 et les brins 71, 72 :
- les extrémités longitudinales du premier brin 71 peuvent être solidarisées en deux points d'attache sur la première section de longueur 20 respectivement au niveau des zones de jonction entre les première et deuxième entretoise 30, 31 d'une part, et la première section de longueur 20, d'autre part,
- les extrémités longitudinales du deuxième brin 72 peuvent être solidarisées en deux points d'attache sur la deuxième section de longueur 21 respectivement au niveau des zones de jonction entre les première et deuxième entretoise 30, 31 d'une part, et la deuxième section de longueur 21 ,d'autre part.

Chaque entretoise constituée par la première entretoise et la deuxième entretoise 30,31 du système d'entretoise 3 peut être articulée en pivot à ses extrémités, respectivement à la première section de longueur 20 selon un axe perpendiculaire au plan de la structure semi-rigide et à la deuxième section de longueur 21 selon un axe perpendiculaire au plan de la structure semi-rigide, la ou chaque entretoise 30,31 étant configurée pour pivoter par rapport aux deux sections de longueur, première section de longueur 20 et deuxième section de longueur 21 lors du cambrage et du décalage des extrémités libres 23,24; sous l'effet des moyens d'actionnement 4.

A cet effet, le dispositif cambreur peut comprendre des raccords 32 articulés, comprenant une première partie 33 solidaire de la première section de longueur 20 ou de la deuxième section de longueur 21, voire une deuxième partie 34 recevant une extrémité de l'entretoise 30 ;31, la deuxième partie 34 étant articulée à la première partie 33 suivant un axe de pivot sensiblement perpendiculaire au plan de la structure semi-rigide 2 pour pivoter par rapport aux deux sections de longueur lors du cambrage et du décalage des extrémités libres 23,24; sous l'effet des moyens d'actionnement.

Aussi, les extrémités longitudinales du premier brin 71 peuvent être avantageusement attachées sur les premières parties 33 des raccord 32 solidaires de la première section de longueur 20 et les extrémités longitudinales du deuxième brin 72 sont attachées sur les premières parties 32 des raccords 32 solidaires de la deuxième section de longueur 21.

Selon un mode de réalisation, le système d'actionneur du système de solidarisation 7 comprend au moins un organe d'actionnement au ceinturage m présentant deux extrémités longitudinales e1, e2 ledit organe d'actionnement, activable étant rétractable lorsque activé avec rapprochement de ses deux extrémités longitudinales e1, e2.

Ledit organe d'actionnement au ceinturage peut être un muscle artificiel, notamment un muscle pneumatique. Un tel actionneur présente une enveloppe recevant intérieurement un ballon alimenté ou déchargé du fluide. L'enveloppe souple se rétracte en longueur lorsque sa section augmente sous l'augmentation du ballon alimenté ou fluide (contraction du muscle), et se déploie en longueur lorsque sa section diminue lorsque le ballon est déchargé du fluide (diminution de la pression du fluide). La rétraction de l'actionneur peut être progressive en contrôlant la quantité du fluide alimenté dans le ballon.

De tels systèmes pneumatiques d'actionnement, sont couramment appelés "muscles artificiels" constitués de boudins gonflables insérés dans des tresses de protection formant enveloppe, tels que le muscle artificiel se contracte ou se dilate selon que sa pression de fluide interne augmente ou diminue. De tels muscles artificiels sont, par exemple, décrits par B. Tondu et P. Lopez dans "Compte Rendu de l'Académie des Sciences", t. 320, PP 105-114, 1995.

Un tel muscle artificiel est illustré schématiquement dans sa position déployée à la figure 11 et dans sa position rétractée à la figure 12, ainsi que selon une vue coupe à la figure 13.

Lorsque le ballon B est alimenté en fluide sous pression (par exemple de l'air) la section du ballon augmente ce qui engendre une augmentation de la section de l'enveloppe Ev sous forme d'une tresse à la figure 11.

Sous l'effet de l'augmentation de la section de l'enveloppe, le tressage de l'enveloppe engendre un effort assurant la rétraction du muscle artificiel, par rapprochement des extrémités longitudinales e1 ou e2.

Un tel actionneur présente pour avantage :
- de ne pas nécessiter l'électrification de la voile profilée,
- d'être un composant souple ; peu susceptible d'être agressif pour les surfaces de la voile profilée, évitant les risques de déchirement, voire-même susceptible de venir directement en contact pour enserrer le mât sans risque d'altérer la surface du mât M.

Selon un premier mode de réalisation, le premier brin 71 peut comprendre un premier organe d'actionnement au ceinturage m1, en particulier un premier muscle artificiel, et le deuxième brin 72 peut comprendre un deuxième organe d'actionnement au ceinturage m2 notamment un deuxième muscle artificiel.

Un tel mode de réalisation est illustré à titre indicatif à la figure 7a lorsque le premier organe d'actionneur au ceinturage m1 et le deuxième organe d'actionnement ceinturage m2 sont des muscles artificiels. Les extrémités longitudinales e1 et e2 du premier organe d'actionnement au ceinturage m1 sont solidaires en deux positions d'attache sur les premières parties 33 des raccords 32 liés à la première section de longueur 20, respectivement au niveau de la zone de jonction avec la première entretoise 30 et la deuxième entretoise 31. De même les extrémités longitudinales e1 et e2 du deuxième organe d'actionnement au ceinturage m2 sont solidaires en deux positions d'attache sur les premières parties 33 des raccords 32 liés à la deuxième section de longueur 21 respectivement au niveau de la zone de jonction avec la première entretoise 30 et la deuxième entretoise 31.

Selon un mode de réalisation, le premier brin 71 et le deuxième brin 72 peuvent comprendre un organe d'actionnement au ceinturage commun m3, et comme illustré à la figure 8. Dans ce mode de réalisation 8, l'organe d'actionnement au ceinturage commun m3 s'étend en longueur et forme le premier brin 71, sur une première longueur du muscle artificiel, d'un point d'attache fixe sur la première section de longueur 20 jusqu'à une poulie Pl formant l'autre point d'attache, puis, se prolonge sur une longueur intermédiaire entre la poulie et une poulie opposée fixée sur la deuxième section de longueur 21. Le muscle se prolonge encore et forme enfin le deuxième brin 72 à partir de la poulie opposée sur une troisième longueur, et jusqu'à un point d'attache fixe sur la deuxième section de longueur 21.

Tout ou partie des dispositifs cambreur 1 peuvent présenter un système de liaison 5 souple, joignant entre-elles la première section de longueur 20 et la deuxième section de longueur 21. Ce système de liaison souple est disposé dans une position intermédiaire de la structure entre les deux extrémités libres 23,34 et ledit système d'entretoise 3 ; ledit système de liaison 5, souple, travaillant en tension pour maintenir entre-elles un écartement entre les deux sections de longueur.

On notera encore que le système d'entretoise 3 et le système de liaison 5 souple s'étendent tous deux internes à la structure semi-rigide 2, dans l'inter-espace entre la première section de longueur 20 et la deuxième section de longueur 21, et de préférence entièrement dans le plan de la structure semi rigide 2.

Le système de liaison 5 souple ; comporte deux liens souples, y compris un premier lien souple 50 solidaire par ses deux extrémités à la première section de longueur 20, et un second lien souple 51 solidaire par ses deux extrémités à la deuxième section de longueur 21. Les deux liens souples, premier lien souple 50 et deuxième lien souple 51 sont entrelacés au niveau d'une zone de contact Zc entre les deux liens souples 50,51. La zone de contact Zc entre les deux liens souples est configurée pour glisser le long des liens souples 50,51 lors du cambrage et du décalage des extrémités libres 23, 24 ; sous l'effet des moyens d'actionnement 4.

Ainsi et que ce soit le système d'entretoise, lorsque la ou chaque entretoise est articulée à ses extrémités aux deux sections de longueur (première section de longueur 20 ou deuxième section de longueur 21), ou encore le système de liaison souple avec possibilité de glissement de la zone de contact entre les deux liens souples, ces deux systèmes favorisent le décalage entre des extrémités libres 23 24, lorsque les moyens d'actionnement 4 sont activés.

La structure semi-rigide 2 peut présenter un profil présentant un plan de symétrie, dans une position de repos Pr de la structure semi-rigide 2 dans laquelle la première section de longueur 20 et la deuxième section de longueur 21 présentent un profil convexe. Comme visible à la figure 2, le plan de symétrie AS de la structure semi-rigide 2 dans sa position de repos s'étend suivant la direction entre le bord d'attaque BA et le bord de fuite BF, perpendiculairement au plan de la structure semi-rigide 2 contenant la première section de longueur 20, la deuxième section de longueur 21 et la section de liaison 22, en U.

Dans la position de repos Pr de la structure semi-rigide, on remarque que la première entretoise 30 et la seconde entretoise 31, s'étendent respectivement sensiblement perpendiculairement au plan de symétrie AS.

Dans au moins une position cambrée Pc1 et/ou Pc2 de la structure semi-rigide 2 sous l'action des moyens d'actionnement 4, ladite première section de longueur 20 est de profil concave lorsque ladite deuxième section de longueur 21 est de profil convexe, ou encore ladite deuxième section de longueur 21 est de profil concave lorsque ladite première section de longueur 20 est de profil convexe.

Selon un mode de réalisation, les moyens d'actionnement 4 sont configurés pour cambrer la structure semi-rigide sélectivement :
- dans une première position cambrée Pc1 dans laquelle ladite première section de longueur 20 est de profil concave lorsque ladite deuxième section de longueur 21 est de profil convexe,
- dans une deuxième position cambrée Pc2 dans laquelle ladite deuxième section de longueur 21 est de profil concave lorsque ladite première section de longueur 20 est de profil convexe.

Selon un mode de réalisation (notamment illustré à la figure 4) les moyens d'actionnement 4 peuvent comprendre au moins un actionneur 40, 41, s'étendant le long de l'une des deux sections de longueur de la structure, première section de longueur 20 (ou deuxième section de longueur 21), relié à l'extrémité libre 23 ou 24 de la section de longueur par un tendon 42 extérieur, souple, extérieur à la structure semi-rigide 2, via au moins un renvoi d'angle 43 solidaire de la section de liaison en U, et relié à l'extrémité libre 24, 23 de l'autre section de longueur par un tendon 44 intérieur qui court le long de la section de longueur jusqu'à un guide 45, avant de relier ladite extrémité libre 24 ou 23 de l'autre section de longueur, deuxième section de longueur 21 ou première section de longueur 20.

Ledit au moins renvoi d'angle 43 est situé du côté du plan de symétrie (et non sur ce dernier) de la structure semi rigide 2 dont on veut changer le profil de la section de longueur (première section de longueur ou deuxième section de longueur) du profil convexe vers le profil concave.

Lorsque les moyens d'actionnement permettent d'obtenir les deux positions cambrées Pc1 et Pc2, deux renvois d'angle disposés de part, et d'autre du plan de symétrie permettent respectivement de cambrer la structure semi-rigide dans ces deux positions cambrées :
- un premier renvoi d'angle 431, solidaire de la section de liaison 22, disposé du côté de la première section de longueur 20 (par rapport au plan de symétrie) est sollicité pour permettre le changement de profil de la première section de longueur 20 (et donc la première surface S1 de la voile profilée) du profil convexe dans la position de repos Pr de la structure semi-rigide 2 jusqu'à ladite première position cambrée Pc1 où la première section de longueur 20 prend le profil concave;
- un second renvoi d'angle 432, solidaire de la section de liaison ; disposé du côté de la deuxième section de longueur 21 (par rapport au plan de symétrie), est sollicité pour permettre le changement de profil de la deuxième section de longueur 10 (et donc la deuxième surface S2 de la voile profilée) du profil convexe dans la position de repos Pr de la structure semi-rigide 2 jusqu'à ladite deuxième position cambrée Pc2 où la deuxième section de longueur 21 prend le profil concave.

Ledit actionneur 40 ;41 est configuré pour se rétracter dans un état actif et tirer sur les deux extrémités libres 23, 24 reliées respectivement par le tendon extérieur 42 et le tendon intérieur 44, d'une part, et sur le renvoi d'angle 43 de la section de liaison 22, d'autre part, jusqu'à la création du décalage d, l'extrémité libre reliée par le tendon intérieur 44 s'avançant vers le bord d'attaque BA par rapport à l'extrémité libre reliée par le tendon extérieur 42 en provoquant le cambrage de la structure semi-rigide, le tendon extérieur 42 sollicité s'écartant de la section de longueur, première section de longueur (ou deuxième section de longueur, immédiatement voisine au tendon extérieur 42), qui prend alors un profil concave, et alors que l'autre section de longueur, deuxième section de longueur ou première section de longueur, prend un profil convexe.

Le décalage des extrémités libres 23,24 permet d'initier le changement de profil de la section de longueur - première section de longueur 20 ou deuxième section de longueur - du profil convexe dans la position de repos Pr de la structure semi-rigide 2, et jusqu'au profil concave dans ladite position cambrée, notamment première position cambrée Pc1 ou deuxième position cambrée Pc2.

On initie le changement de profil de la première section de longueur 20, notamment du profil convexe dans la position de repos Pr jusqu'à un profilé concave dans la première position cambrée Pc1, par le décalage de l'extrémité libre 24 de la deuxième section de liaison 21 vers le bord d'attaque BA par rapport à l'extrémité libre 23 de la première section de liaison 20.

Dès lors, la concavité de la première section de longueur 20 peut être accentuée par les moyens d'actionnement 4, par la traction du tendon extérieur 42 reliant le premier renvoi d'angle 431 et l'extrémité libre 23 (telle la corde d'un arc).

On initie le changement de profil de la deuxième section de longueur 21, notamment du profil convexe dans la position de repos Pr jusqu'à un profilé concave dans la première position cambrée Pc2, par le décalage de l'extrémité libre 23 de la première section de longueur 20 vers le bord d'attaque BA par rapport à l'extrémité libre 24 de la deuxième section de longueur 21.

Dès lors, la concavité de la deuxième section de longueur 21 peut être accentuée par les moyens d'actionnement 4, par la traction du tendon extérieur 42 reliant le deuxième renvoi d'angle 432 et l'extrémité libre 24 (telle la corde d'un arc).

On entend par tendon extérieur 42, le fait que le tendon souple passe à l'extérieur de la structure semi rigide 2, et de la voile entre le renvoi d'angle 43 - premier renvoi d'angle 431 ou deuxième renvoi d'angle 432- et respectivement l'extrémité libre, respectivement l'extrémité libre de la première section de longueur 20 et l'extrémité 24 de la deuxième section de longueur 21, et même si le tendon souple est partiellement interne à la structure entre le renvoi d'angle et l'actionneur (premier actionneur 40 ou deuxième actionneur 41).

Selon un mode de réalisation (illustré à la figure 4) le tendon extérieur 42 entre le renvoi d'angle (premier renvoi d'angle 431 ou deuxième renvoi d'angle 432) et l'extrémité libre (extrémité libre 23 ou 24) est encore extérieur à la voile profilée, notamment extérieur à la première surface de voile S1 entre le premier renvoi d'angle 431 et l'extrémité libre 23 et extérieur à la deuxième surface de voile S2 entre le deuxième renvoi d'angle 432 et l'extrémité libre 24. A cet effet, la première surface de voile S1 (respectivement la deuxième surface de voile S2) présente une ouverture de passage pour le tendon extérieur 42 au niveau du premier renvoi d'angle 431 (respectivement du deuxième renvoi d'ange 432).

Lorsque la première surface de voile S1 prend une surface concave sous l'action de la première section de longueur 20, le tendon extérieur 42 s'écarte également de cette première surface S1 de voile profilée.

Lorsque la deuxième surface de voile S2 prend une surface concave sous l'action de la deuxième section de longueur 21, le tendon extérieur 42 s'écarte également de cette première surface S2 de voile profilée.

Selon un mode de réalisation (illustré à la figure 4), les moyens d'actionnement comprennent :
- un premier actionneur 40 configuré pour cambrer la structure semi-rigide dans ladite première position cambrée Pc1, s'étendant le long de la première section de longueur 20 relié à l'extrémité libre 23 de la première section de longueur par un tendon extérieur 42, souple, à la structure semi-rigide 2, via un premier renvoi d'angle 431 solidaire de la section de liaison 22, en U, et par un tendon 44 intérieur qui court le long de la première section de longueur 20 jusqu'à un guide 45 de ladite première section de longueur 20 avant de relier l'extrémité libre 24 de ladite deuxième section de longueur 21, le premier actionneur 40 étant configuré pour se rétracter et tirer sur les deux extrémités libres 23, 24 reliées par le tendon extérieur 42 et le tendon intérieur 44, d'une part, et sur le premier renvoi d'angle 431, d'autre part, jusqu'à la création du décalage d, l'extrémité reliée 24 par le tendon intérieur 44 s'avançant vers le bord d'attaque BA par rapport à l'extrémité libre 23 reliée par le tendon extérieur 42 en provoquant le cambrage de la structure semi-rigide, le tendon extérieur 42 sollicité s'écartant de la première section de longueur 20 qui prend un profil concave, la deuxième section longueur 21 prenant un profil convexe dans ladite première position cambrée Pc1,
- un deuxième actionneur 41 configuré pour cambrer la structure semi-rigide dans ladite deuxième position cambrée Pc2, s'étendant le long de la deuxième section de longueur 21 relié à l'extrémité libre 24 de la deuxième section de longueur par un tendon 42, extérieur, souple à la structure semi-rigide 2, via un deuxième renvoi d'angle 432 solidaire de la section de liaison 22 en U, et par un tendon intérieur 44 qui court le long de la deuxième section de longueur 21 jusqu'à un guide 45 de ladite deuxième section de longueur 21 avant de relier l'extrémité libre 23 de ladite première section de longueur 20, le deuxième actionneur 41 étant configuré pour se rétracter et tirer sur les deux extrémités libres 23, 24 reliées par le tendon extérieur 42 et le tendon intérieur 44, d'une part, et sur le deuxième renvoi d'angle 432, d'autre part, jusqu'à la création du décalage d, l'extrémité libre 23 reliée par le tendon intérieur 44 s'avançant vers le bord d'attaque BA par rapport à l'extrémité libre 24 reliée par le tendon extérieur 42 en provoquant le cambrage de la structure semi-rigide 2, le tendon extérieur 42 sollicité s'écartant de deuxième section de longueur 21 qui prend un profil concave, alors que ladite première section de longueur 20 prend un profil convexe dans ladite deuxième position cambrée Pc2.

Selon un mode de réalisation, le dispositif cambreur comprenant un moyen de pilotage configuré pour sélectivement :
- activer le premier actionneur 40 en maintenant le deuxième actionneur 41 non activé pour provoquer ladite première position cambrée Pc1,
- activer le deuxième actionneur 41 en maintenant le premier actionneur 40 non activé pour provoquer ladite deuxième position cambrée Pc2.

Le premier actionneur 40 et le deuxième actionneur 41 sont activés sélectivement alors que le premier brin 71 et le deuxième brin 72 sont dans ledit état rétracté configuré pour serrer les dispositifs cambreurs sur le mât M par activement dudit ou desdits système de solidarisation 7.

Ces moyens de pilotage peuvent être externes à la structure semi-rigide du dispositif cambreur.

Les moyens de pilotage peuvent encore permettre de régler le réglage de la profondeur de concavité lorsque l'actionneur, premier actionneur 40 et/ou deuxième actionneur 41 est un actionneur progressif.

Ledit au moins un actionneur, le cas échéant premier actionneur 40 et deuxième actionneur 41 peut être un actionneur qui se rétracte lorsque alimenté en fluide tel qu'un muscle artificiel, notamment un muscle pneumatique. Un tel actionneur, illustré aux figures 11 à 14, a été déjà décrit précédemment, et n'est pas redéveloppé. Il présente une enveloppe recevant intérieurement un ballon alimenté ou déchargé du fluide. L'enveloppe souple se rétracte en longueur lorsque sa section augmente sous l'augmentation du ballon alimenté ou fluide (contraction du muscle), et se déploie en longueur lorsque sa section diminue lorsque le ballon est déchargé du fluide (diminution de la pression du fluide). La rétraction de l'actionneur peut être progressive en contrôlant la quantité du fluide alimenté dans le ballon.

Selon un mode de réalisation, les muscles artificiels des actionneurs 40,41 et/ou des organes d'actionneur m de la pluralité de dispositifs cambreurs 1 sont alimentés en fluide par un ou plusieurs tuyaux élastiques AL1, AL2, AL3 souples, conformés en forme de serpentin, s'étendant suivant la direction de la hauteur du mât M. Le ou les tuyaux élastiques souples sont configurés pour se déployer par écartement des spires du serpentin dans la position haute de la voile profilée, et pour se rétracter par rapprochement des spires du serpentin sous l'élasticité du serpentin, dans la position basse de la voile profilée.

On utilise des tuyaux élastiques distincts pour les actionneurs 40, 41 configurés pour le cambrage et les organes d'actionneur m, m1, m2, m3 au ceinturage afin de pouvoir contrôler ces différents actionneurs indépendamment.

Les actionneurs ou organes d'actionneur au ceinturage peuvent être alimentés en fluide par une réserve de fluide comprimé R en particulier d'air comprimée qui peut être logé dans le creux du mât à sa base.

### Application industrielle

Les présentes solutions techniques peuvent trouver à s'appliquer notamment dans le domaine maritime des bateaux à voiles, comme une solution améliorée de gréement.

Les dispositifs cambreurs étant composés d'une structure semi-rigide élastiquement déformable, voire le cas échéant d'actionneur(s) souples(s) sous forme de muscles artificiels, il convient particulièrement à un environnement marin, ou les éléments de gréement peuvent subir des chocs, sous l'action du vent ou d'imprévus de manœuvre.

Les systèmes de solidarisation 7 des dispositifs cambreurs de l'ensemble selon la présente divulgation permettent avantageusement, lorsque activés un meilleur positionnement des dispositifs cambreurs sur le mât, sans risque de choc entre les parties dommageables des structures rigides et le mât, tout en autorisant d'affaler aisément la voile, lorsque désactivés.

### Liste des signes de référence

- 1. Dispositif cambreur,
- 2 Structure semi-rigide
- 20,21 : Première section de longueur et deuxième section de longueur,
- 22. Section de liaison en U
- 23,34 : Extrémités libres,
- 3. Système d'entretoise,
- 30, 31. Première entretoise et deuxième entretoise,
- 32. Raccord,
- 4 Moyens d'actionnement,
- 40,41. Actionneurs, premier et deuxième ;
- 42 Tendon(s) extérieur(s)
- 43. Renvois d'angle, notamment premier renvoi d'angle 431, et deuxième renvoi d'angle 432
- 44. Tendon, intérieur, souple,
- 5. Système de liaison souple
- 50. Premier lien souple,
- 51. Deuxième lien souple,
- 6. Moyens de fixations (voile),
- 7. Système de solidarisation (pour le blocage du dispositif cambreur sur le mât),-
- 71, 72, Premier brin et deuxième brin,
- AS. Plan de symétrie de la structure semi-rigide (figure 2)
- B. Ballon (muscle artificiel),
- Ev Enveloppe (notamment tresse),
- BA. Bord d'attaque
- BF Bord de fuite
- Ev. Enveloppe
- V. Voile profilée
- d : décalage entre les deux extrémités libres
- ZC. Zone de contact entre les deux liens souples,
- m, m1, m2, m3. Respectivement au moins un organe d'actionnement au ceinturage, premier et deuxième organes d'actionnement au ceinturage, et organe d'actionnement de ceinturage commun,
- Pr. Position de repos,
- Pc1. Première position de cambrage,
- Pc2. Deuxième position de cambrage,
- R. réserve de fluide comprimé.

## Revendications

1. Ensemble comprenant une voile profilée ; un mât et plusieurs dispositifs cambreurs (1) pour voile profilée (V), tout ou partie des dispositifs cambreurs comprenant :
- une structure semi-rigide (2), élastiquement déformable, y compris :
-- deux sections de longueur, s'étendant l'une devant l'autre, formant respectivement une première section de longueur (20) solidaire d'une première surface (S1) de la voile profilée (V), et une deuxième section de longueur (21) solidaire d'une deuxième surface (S2) de la voile profilée (V),
-- une section de liaison (22) en U, reliant entre-elles en les prolongeant la première section de longueur (20) et la deuxième section de longueur (21) au niveau du bord d'attaque (BA) de la voile profilée, les deux sections de longueur se terminant au niveau du bord de fuite (BF) de la voile par deux extrémités libres (23,24),
- des moyens d'actionnement (4) reliant entre-elles, d'une part, les deux extrémités libres (23,24) de la structure semi-rigide, ou au moins l'une des deux extrémités libres (23,24), et d'autre part, la section de liaison (22) en U, configurés pour cambrer la première section de longueur et la deuxième section de longueur de la structure semi-rigide par une mise en tension des deux extrémités libres (23,34) avec la section de liaison (22) en U de la structure semi rigide (2), ou au moins par une mise en tension de l'une des deux extrémités libres (23,24) avec la section de liaison (22) en U de la structure semi rigide (2), et la génération d'un décalage (d) entre les deux extrémités libres (23,24),
et dans lequel le mât s'étend interne à la structure semi-rigide, entre les deux sections de longueur
**caractérisé ce que** tout ou partie des dispositifs cambreurs présente un système de solidarisation (7), activable/désactivable, configuré pour assurer la solidarisation du dispositif cambreur sur le mât, le système de solidarisation (7) comprenant:
- un premier brin (71) souple lié à la première section de longueur (21) par deux extrémités longitudinales du premier brin (71), le premier brin (71) contournant le mât (M) depuis la première section de longueur (20)r
-.un deuxième brin (72) souple lié la deuxième section de longueur (20) par deux extrémités longitudinale du deuxième brin, le deuxième brin (72) contournant le mât (M) depuis la deuxième section de longueur (21),
- un système d'actionneur, activable, interne à la structure configuré pour passer le premier brin et le deuxième brin dans un état rétracté configuré pour bloquer le dispositif cambreur sur le mât (M), enserré entre le premier brin (71) et le deuxième brin (72), à l'intérieur de la structure semi rigide, le mât maintenu à distance des deux sections de longueur (20,21) par le premier brin (71) et le deuxième brin (72) en tension, et jusqu'à un état déployé du premier brin et deuxième brin configuré pour libérer le mât ; et autoriser le déplacement du dispositif cambreur le long du mât.

2. Ensemble selon la revendication 1 dans lequel le système d'actionneur du système de solidarisation comprend au moins un organe d'actionnement au ceinturage (m) présentant deux extrémités longitudinales (e1, e2), ledit organe d'actionnement, activable étant rétractable lorsque activé avec rapprochement de ses deux extrémités longitudinales (e1, e2).

3. Ensemble selon la revendication 2, dans lequel le premier brin (71) comprend un premier organe d'actionnement au ceinturage (m1) et le deuxième brin au ceinturage (72) comprend un deuxième organe d'actionnement (m2).

4. Ensemble selon la revendication 2 dans lequel le premier brin (71) et le deuxième brin (72) comprennent un organe d'actionnement au ceinturage commun (m3).

5. Ensemble selon l'une des revendications 1 à 3, dans lequel les dispositifs cambreur comprennent en tout ou partie un système d'entretoise (3) comprenant une première entretoise (30), reliant entre elles la première section de longueur (20) et la deuxième section de longueur (21), ainsi qu'une deuxième entretoise (31), reliant entre elles la première section de longueur (20) et la deuxième section de longueur (21), de manière parallèle à ladite première entretoise (30),
et dans lequel les extrémités longitudinales du premier brin (71) sont solidarisées en deux points d'attache sur la première section de longueur (20) respectivement au niveau des zones de jonction entre les premiers et deuxième entretoise (30, 31) et la première section de longueur (20), les extrémités longitudinales du deuxième brin (72) étant solidarisées en deux points d'attache sur la deuxième section de longueur (21) respectivement au niveau des zones de jonction entre les premiers et deuxième entretoise (30, 31),
et dans lequel le mât (M) s'étend entre les entretoises constituées par la première entretoise (30) et la deuxième entretoise (31), le premier brin (71) et le deuxième brin (72) enserré sur le mât assurant le maintien à distance du mât avec la première entretoise (30), d'une part, et du mât avec deuxième entretoise (31), d'autre part.

6. Ensemble selon la revendication 5, dans lequel chaque entretoise constituée par la première entretoise et la deuxième entretoise (30,31) du système d'entretoise (3) est articulée en pivot à ses extrémités, respectivement à la première section de longueur (20) selon un axe perpendiculaire au plan de la structure semi-rigide et à la deuxième section de longueur (21) selon un axe perpendiculaire au plan de la structure semi-rigide, la ou chaque entretoise (30,31) étant configurée pour pivoter par rapport aux deux sections de longueur, première section de longueur (20) et deuxième section de longueur (21) lors du cambrage et du décalage des extrémités libres (23,24) ; sous l'effet des moyens d'actionnement (4) le dispositif cambreur comprenant des raccords (32) articulés, comprenant une première partie (33) solidaire de la première section de longueur (20) ou de la deuxième section de longueur (21), et une deuxième partie (34) recevant une extrémité de l'entretoise (30 ;31), la deuxième partie (34) étant articulée à la première partie (33) suivant un axe de pivot sensiblement perpendiculaire au plan de la structure semi-rigide (2) pour pivoter par rapport aux deux sections de longueur lors du cambrage et du décalage des extrémités libres (23,24); sous l'effet des moyens d'actionnement.

7. Ensemble selon la revendication 5 ou 6, dans lequel les extrémités longitudinales du premier brin (71) sont attachées sur les premières parties (33) des raccords (32) solidaires de la première section de longueur (20) et les extrémités longitudinales du deuxième brin (72) sont attachées sur les premières parties des raccords (32) solidaires de la deuxième section de longueur (21).

8. Ensemble selon l'une des revendications 1 à 7 dans lequel les moyens d'actionnement (4) configurés pour cambrer la première section de longueur et la deuxième section de longueur de la structure semi-rigide comprennent au moins un actionneur (40, 41), présentant deux extrémités longitudinales (40a ; 41a, 40b ; 41b) ledit actionneur (40,41), activable étant rétractable lorsque activé avec rapprochement de ses deux extrémités longitudinales, ledit au moins un actionneur (40,41) s'étendant le long de l'une des deux sections de longueur de la structure semi rigide, première section de longueur (20) ou deuxième section de longueur (21), ledit actionneur (40, 41) étant interne à la structure semi-rigide (2), contenu dans un plan de la structure semi-rigide (2),
et dans lequel l'une des extrémités longitudinales (40a, 41a) dudit au moins un actionneur (40,41) est reliée à l'une des deux extrémités libres (23,24) par un tendon intérieur (44) alors que l'autre (41a, 41b) des deux extrémités longitudinales dudit au moins l'actionneur (40,41) est reliée soit à point d'ancrage (221, 222) solidaire de la section de liaison en U (22), soit à l'autre des deux extrémités libres (23,24) via un renvoi d'angle (43) solidaire de la section de liaison en U (22) par un tendon extérieur (42), le tendon (42) extérieur souple passant à l'extérieur de la structure semi-rigide (2), et de la voile profilée entre le renvoi d'angle (43) et respectivement ladite autre des deux extrémités libres (23, 24).

9. Ensemble selon l'une des revendications 1 à 8 dans lequel les moyens d'actionnement (4) sont configurés pour cambrer la structure semi-rigide sélectivement :
- dans une première position cambrée (Pc1) dans laquelle ladite première section de longueur (20) est de profil concave lorsque ladite deuxième section de longueur (21) est de profil convexe,
- dans une deuxième position cambrée (Pc2) dans laquelle ladite deuxième section de longueur (21) est de profil concave lorsque ladite première section de longueur (20) est de profil convexe.

10. Ensemble selon l'une des revendications 8 et 9 dans lequel ledit au moins actionneur des moyens d'actionnement comprend :
- un premier actionneur (40) configuré pour cambrer la structure semi-rigide dans ladite première position cambrée (Pc1), s'étendant le long de la première section de longueur (20), interne à la structure semi-rigide, solidaire à l'une (40b) de ses extrémités longitudinales au tendon (42) extérieur, relié, d'une part, à l'extrémité libre (23) de la première section de longueur (20) par ledit tendon extérieur (42), souple, qui est extérieur à la structure semi-rigide (2), via un premier renvoi d'angle (431) solidaire de la section de liaison (22), en U, le tendon (42) extérieur souple passant à l'extérieur de la structure semi rigide (2), et de la voile profilée entre le premier renvoi d'angle (431) et respectivement l'extrémité libre (23) de la première section de longueur (20), le tendon (42) extérieur souple étant interne à la structure semi-rigide entre le premier renvoi d'angle (431) et ledit premier actionneur (40), le premier actionneur (40) étant solidaire à l'autre de ses extrémités longitudinales au tendon intérieur (44), ledit premier actionneur (40) relié ; d'autre part ; à l'extrémité libre (24) de ladite deuxième section de longueur (21) par ledit tendon (44) intérieur, qui court le long de la première section de longueur (20) jusqu'à un guide (45) solidaire de ladite première section de longueur (20) avant de relier ladite extrémité libre (24) de ladite deuxième section de longueur (21), le premier actionneur (40) étant configuré, dans un état actif, pour se rétracter et tirer sur les deux extrémités libres (23, 24) reliées par le tendon extérieur (42) et le tendon intérieur(44), d'une part, et sur le premier renvoi d'angle (431), d'autre part, jusqu'à la création du décalage (d), l'extrémité reliée (24) par le tendon intérieur (44) s'avançant vers le bord d'attaque (BA) par rapport à l'extrémité libre (23) reliée par le tendon extérieur (42) en provoquant le cambrage de la structure semi-rigide, le tendon extérieur (42) sollicité s'écartant de la première section de longueur (20) qui prend un profil concave, la deuxième section longueur (21) prenant un profil convexe dans ladite première position cambrée (Pc1),
- un deuxième actionneur (41) configuré pour cambrer la structure semi-rigide dans ladite deuxième position cambrée (Pc2), s'étendant le long de la deuxième section de longueur (21) interne à la structure semi-rigide, solidaire à l'une de ses extrémités longitudinale à un tendon (42) extérieur, relié ,d'une part, à l'extrémité libre (24) de la deuxième section de longueur (21) par le tendon (42), extérieur, souple qui est extérieur à la structure semi-rigide (2), via un deuxième renvoi d'angle (432) solidaire de la section de liaison en U, le tendon (42) extérieur souple passant à l'extérieur de la structure semi-rigide (2), et de la voile profilée entre le deuxième renvoi d'angle (432) et respectivement l'extrémité libre (24) de la deuxième section de longueur (21), le tendon (42) extérieur souple étant interne à la structure semi-rigide entre le deuxième renvoi d'angle (432) et ledit deuxième actionneur (41), le deuxième actionneur (41) étant solidaire à l'autre de ses extrémités longitudinales au tendon intérieur (44), ledit deuxième actionneur (41) relié, d'autre part, à l'extrémité libre (23) de ladite première section de longueur (21) par ledit tendon intérieur (44) qui court le long de la deuxième section de longueur (21) jusqu'à un guide (45) solidaire de ladite deuxième section de longueur (21) avant de relier l'extrémité libre (23) de ladite première section de longueur (20), le deuxième actionneur (41) étant configuré, dans un état actif, pour se rétracter et tirer sur les deux extrémités libres (23, 24) reliées par le tendon extérieur (42) et le tendon intérieur (44), d'une part, et sur le deuxième renvoi d'angle (432), d'autre part, jusqu'à la création du décalage (d), l'extrémité libre (23) reliée par le tendon intérieur (44) s'avançant vers le bord d'attaque (BA) par rapport à l'extrémité libre (24) reliée par le tendon extérieur (42) en provoquant le cambrage de la structure semi-rigide (2), le tendon extérieur (42) sollicité s'écartant de la deuxième section de longueur (21) qui prend un profil concave, alors que ladite première section de longueur (20) prend un profil convexe dans ladite deuxième position cambrée (Pc2).

11. Ensemble (1) selon la revendication 10 comprenant un moyen de pilotage configuré pour sélectivement :
- activer le premier actionneur (40) en maintenant le deuxième actionneur (41) non activé pour provoquer ladite première position cambrée (Pc1),
- activer le deuxième actionneur (41) en maintenant le premier actionneur (40) non activé pour provoquer ladite deuxième position cambrée (Pc2),
et alors que le premier brin (71) et le deuxième brin (72) sont dans ledit état rétracté configuré pour serrer les dispositifs cambreurs sur le mât (M) par activement desdits systèmes de solidarisation (7).

12. Ensemble selon l'une des revendications 2, 3 , 4 ; 8, 10, 11, dans lequel ledit au moins organe d'actionnement au ceinturage (m) du système de solidarisation et/ou ledit au moins un actionneur (40, 41) des moyens d'actionnement (4) est un muscle artificiel, se contractant lorsque alimenté en pression par un fluide, et se relâchant lorsque la pression du fluide diminue, ledit muscle artificiel présentant une enveloppe recevant intérieurement un ballon alimenté ou déchargé du fluide, l'enveloppe souple en particulier sous forme d'une tresse, étant configurée pour se rétracter en longueur lorsque sa section augmente sous l'augmentation du ballon alimenté ou fluide, et se déployant en longueur lorsque sa section diminue lorsque le ballon est déchargé du fluide.

13. Ensemble selon l'une des revendications 1 à 12, dans lequel la voile profilée est configurée pour être :
- hissée le long du mât (M), en position haute de la voile profilée, les dispositifs cambreurs (1) dans des positions écartées les unes des autres, puis sécurisée en position stable par serrage des dispositifs cambreurs sur le mât (M) en activant les systèmes d'actionneurs, le premier brin et le deuxième brin dans l'état rétracté enserrant le mât,
- affalée le long du mât (M) en position basse de la voile profilée, les dispositifs cambreurs (1) dans des positions rapprochées les unes des autres, dans l'état déployé du premier brin et deuxième brin libérant le mât.

14. Ensemble selon la revendication 12 et 13 dans lequel les muscles artificiels des actionneurs (40,41) et/ou des organes d'actionneur au ceinturage (m) de la pluralité de dispositifs cambreurs (1) sont alimentés en fluide par un ou plusieurs tuyaux élastiques (AL1, AL2, AL3) souples, conformés en forme de serpentin, s'étendant suivant la direction de la hauteur du mât (M), le ou les tuyaux élastiques souples étant configurés pour se déployer par écartement des spires du serpentin dans la position haute de la voile profilée, et pour se rétracter par rapprochement des spires du serpentin sous l'élasticité du serpentin, dans la position basse de la voile profilée.

15. Procédé pour hisser et sécuriser une voile profilée d'un ensemble selon l'une des revendications 1 à 14 depuis une position affalée de la voile profilée le long du mât (M) en position basse de la voile profilée, les dispositifs cambreurs (1) dans des positions rapprochées les unes des autres, dans l'état déployé du système d'actionneur présentant les étapes suivantes :
- hisser la voile profilée le long du mât (M), en une position haute de la voile profilée, les dispositifs cambreurs (1) dans des positions écartées les unes des autres,
- sécuriser en position stable la voile profilée sur le mât par serrage des dispositifs cambreurs sur le mât (M) par l'activation des systèmes d'actionneurs et le passage du premier brin (71) et deuxième brin (72) de l'état déployée jusqu'à l'état rétracté enserrant le mât.-

16. Véhicule notamment voilier comprenant un ensemble selon l'une des revendications 1 à 14.

## Patentansprüche

1. Anordnung, umfassend ein profiliertes Segel; einen Mast und mehrere Wölbungsvorrichtungen (1) für das profilierte Segel (V), wobei alle oder ein Teil der Wölbungsvorrichtungen umfassen:
- eine halbsteife Struktur (2), welche elastisch verformbar ist, dabei umfassend:
-- zwei Längenabschnitte, welche sich einer vor dem anderen erstrecken, welche jeweils einen ersten Längenabschnitt (20), welcher mit einer ersten Fläche (S1) des profilierten Segels (V) gekoppelt ist, und einen zweiten Längenabschnitt (21) bilden, welcher mit einer zweiten Fläche (S2) des profilierten Segels (V) gekoppelt ist,
-- einen U-förmigen Verbindungsabschnitt (22), welcher untereinander durch Verlängern davon den ersten Längenabschnitt (20) und den zweiten Längenabschnitt (21) auf dem Niveau des Angriffsrands (BA) des profilierten Segels verbindet, wobei die beiden Längenabschnitte auf dem Niveau des Fluchtrands (BF) des Segels durch zwei freie Enden (23, 24) enden,
- Betätigungsmittel (4), welche untereinander einerseits die beiden freien Enden (23, 24) der halbsteifen Struktur oder wenigstens eines der beiden freien Enden (23, 24) und andererseits den U-förmigen Verbindungsabschnitt (22) verbinden, welche dazu eingerichtet sind, den ersten Längenabschnitt und den zweiten Längenabschnitt der halbsteifen Struktur zu wölben, indem die beiden freien Enden (23, 24) mit dem U-förmigen Verbindungsabschnitt (22) der halbsteifen Struktur unter Spannung gesetzt werden, oder wenigstens indem das eine der beiden freien Enden (23, 24) mit dem U-förmigen Verbindungsabschnitt (22) der halbsteifen Struktur (2) unter Spannung gesetzt wird, sowie die Erzeugung eines Versatzes (d) zwischen den beiden freien Enden (23, 24),
und wobei sich der Mast intern zu der halbsteifen Struktur zwischen den beiden Längenabschnitten erstreckt,
**dadurch gekennzeichnet, dass** alle oder ein Teil der Wölbungsvorrichtungen ein aktivierbares/deaktivierbares Kopplungssystem (7) aufweisen, welches dazu eingerichtet ist, die Kopplung der Wölbungsvorrichtung an den Mast sicherzustellen, wobei das Kopplungssystem (7) umfasst:
- einen ersten flexiblen Strang (71), welcher mit dem ersten Längenabschnitt (21) durch zwei Längsenden des ersten Strangs (71) verbunden ist, wobei der erste Strang (71) um den Mast (M) herum von dem ersten Längenabschnitt (20) verläuft,
- einen zweiten flexiblen Strang (72), welcher mit dem zweiten Längenabschnitt (20) durch zwei Längsenden des zweiten Strangs verbunden ist, wobei der zweite Strang (72) um den Mast (M) herum von dem zweiten Längenabschnitt (21) verläuft,
- ein aktivierbares Betätigungssystem, welches intern zu der Struktur ist, welches dazu eingerichtet ist, den ersten Strang und den zweiten Strang in einen eingezogenen Zustand zu überführen, welcher dazu eingerichtet ist, die Wölbungsvorrichtung an dem Mast (M) zu blockieren, zwischen dem ersten Strang (71) und dem zweiten Strang (72) an der Innenseite der halbsteifen Struktur eingeklemmt, wobei der Mast bei einer Distanz von den beiden Längenabschnitten (20, 21) von dem ersten Strang (71) und dem zweiten Strang (72) in Spannung gehalten wird, und bis zu einem ausgefahrenen Zustand des ersten Strangs und des zweiten Strangs, welcher dazu eingerichtet ist, den Mast freizugeben; und die Verlagerung der Wölbungsvorrichtung entlang des Masts zu erlauben.

2. Anordnung nach Anspruch 1, wobei das Betätigungssystem des Kopplungssystems wenigstens ein Gurt-Betätigungselement (m) umfasst, welches zwei Längsenden (e1, e2) aufweist, wobei das aktivierbare Betätigungselement zurückziehbar ist, wenn es durch Annähern seiner beiden Längsenden (e1, e2) aktiviert wird.

3. Anordnung nach Anspruch 2, wobei der erste Strang (71) ein erstes Gurt-Betätigungselement (m1) umfasst und der zweite Strang (72) ein zweites Gurt-Betätigungselement (m2) umfasst.

4. Anordnung nach Anspruch 2, wobei der erste Strang (71) und der zweite Strang (72) ein gemeinsames Gurt-Betätigungselement (m2) umfassen.

5. Anordnung nach einem der Ansprüche 1 bis 3, wobei die Wölbungsvorrichtungen alle oder ein Teil ein Abstandssystem (3) umfassen, welches einen ersten Abstandshalter (30), welcher untereinander den ersten Längenabschnitt (20) und den zweiten Längenabschnitt (21) verbindet, sowie einen zweiten Abstandshalter (31) umfasst, welcher untereinander den ersten Längenabschnitt (20) und den zweiten Längenabschnitt (21) in einer parallelen Weise zu dem ersten Abstandshalter (30) verbindet,
und wobei die Längsenden des ersten Strangs (71) in zwei Anbringungspunkten an dem ersten Längenabschnitt (20) jeweils auf dem Niveau von Kreuzungszonen zwischen den ersten und zweiten Abstandselementen (30, 31) und dem ersten Längenabschnitt (20) gekoppelt sind, wobei die Längsenden des zweiten Strangs (72) in zwei Anbringungspunkten an dem zweiten Längenabschnitt (21) jeweils auf dem Niveau von Kreuzungszonen zwischen den ersten und zweiten Abstandselementen (30, 31) gekoppelt sind,
und wobei sich der Mast (M) zwischen den Abstandselementen erstreckt, welche durch das erste Abstandselement (30) und das zweite Abstandselement (31) gebildet sind, wobei der erste Strang (71) und der zweite Strang (72), welche an den Mast geklemmt sind, das Beibehalten eines Abstands des Masts mit dem ersten Abstandselement (30) einerseits und dem Mast mit dem zweiten Abstandselement (31) andererseits sicherstellen.

6. Anordnung nach Anspruch 5, wobei jedes Abstandselement, welches durch das erste Abstandselement und das zweite Abstandselement (30, 31) des Abstandssystems (30) gebildet ist, schwenkbar an seinen Enden an dem ersten Längenabschnitt (20) gemäß einer Achse senkrecht zu der Ebene der halbsteifen Struktur bzw. an dem zweiten Längenende (21) gemäß einer Achse senkrecht zu der Ebene der halbsteifen Struktur angelenkt ist, wobei das oder jedes Abstandselement (30, 31) dazu eingerichtet ist, bezüglich den beiden Längenabschnitten, dem ersten Längenabschnitt (20) und dem zweiten Längenabschnitt (21) bei dem Wölben und Verlagern der freien Enden (23, 24) zu schwenken, unter der Wirkung der Betätigungsmittel (4) der Wölbungsvorrichtung, welche Gelenkverbindungen (32) umfasst, umfassend einen ersten Teil (33), welcher mit dem ersten Längenabschnitt (20) oder dem zweiten Längenabschnitt (21) gekoppelt ist, sowie einen zweiten Teil (34), welcher ein Ende des Abstandselements (30, 31) aufnimmt, wobei der zweite Teil (34) an dem ersten Teil (33) einer Schwenkachse folgend angelenkt ist, welche im Wesentlichen senkrecht zu der Ebene der halbsteifen Struktur (2) ist, um bezüglich der beiden Längenabschnitte bei dem Wölben und dem Verlagern der freien Enden (23, 24) unter der Wirkung der Betätigungsmittel zu schwenken.

7. Anordnung nach Anspruch 5 oder 6, wobei die Längsenden des ersten Strangs (71) an den ersten Teilen (33) der Verbindungen (32) angebracht sind, welche mit dem ersten Längenabschnitt (20) gekoppelt sind, und die Längsenden des zweiten Strangs (72) an den ersten Teilen der Verbindungen (32) angebracht sind, welche mit dem zweiten Längenabschnitt (21) gekoppelt sind.

8. Anordnung nach einem der Ansprüche 1 bis 7, wobei die Betätigungsmittel (4), welche dazu eingerichtet sind, den ersten Längenabschnitt und den zweiten Längenabschnitt der halbsteifen Struktur zu wölben, wenigstens ein Betätigungselement (40, 41) umfassen, welches zwei Längsenden (40a; 41a; 40b; 41b) aufweist, wobei das aktivierbare Betätigungselement (40, 41) einziehbar ist, wenn es mit einer Annährung seiner beiden Längsenden aktiviert wird, wobei sich das wenigstens eine Betätigungselement (40, 41) entlang dem einen der beiden Längenabschnitte der halbsteifen Struktur erstreckt, dem ersten Längenabschnitt (20) oder dem zweiten Längenabschnitt (21), wobei das Betätigungselement (40, 41) intern zu der halbsteifen Struktur (2) ist, aufgenommen in einer Ebene der halbsteifen Struktur (2),
und wobei das eine der Längsenden (40a, 41a) des wenigstens einen Betätigungselements (40, 41) mit dem einen der beiden freien Enden (23, 24) durch eine innere Sehne (44) verbunden ist, während das andere (41a, 41b) der beiden Längsenden des wenigstens einen Betätigungselements (40, 41) entweder mit einem Ankerpunkt (221, 222) verbunden ist, welcher mit dem U-förmigen Verbindungsabschnitt (22) gekoppelt ist, oder mit dem anderen der beiden freien Enden (23, 24) mittels einer Winkelumlenkung (43), welche mit dem U-förmigen Verbindungsabschnitt (22) durch eine externe Sehne (42) gekoppelt ist, wobei die flexible externe Sehne (42) an der Außenseite der halbsteifen Struktur (2) und dem profilierten Segel zwischen der Winkelumlenkung (43) und entsprechend dem anderen der beiden freien Enden (23, 24) verläuft.

9. Anordnung nach einem der Ansprüche 1 bis 8, wobei die Betätigungsmittel (4) dazu eingerichtet sind, die halbsteife Struktur selektiv zu wölben:
- in eine erste gewölbte Position (Pc1), in welcher der erste Längenabschnitt (20) von konkavem Profil ist, wenn der zweite Längenabschnitt (21) von konvexem Profil ist,
- in eine zweite gewölbte Position (Pc2), in welcher der zweite Längenabschnitt (21) von konkavem Profil ist, wenn der erste Längenabschnitt (20) von konvexem Profil ist.

10. Anordnung nach einem der Ansprüche 8 und 9, wobei das wenigstens eine Betätigungselement der Betätigungsmittel umfasst:
- ein erstes Betätigungsmittel (40), welches dazu eingerichtet ist, die halbsteife Struktur in der ersten gewölbten Position (Pc1) zu wölben, sich entlang dem ersten Längenabschnitt (20) intern zu der halbsteifen Struktur erstreckend, gekoppelt an dem einen (40b) seiner Längsenden an die externe Sehne (42), verbunden einerseits an das freie Ende (23) des ersten Längenabschnitts (20) durch die flexible externe Sehne (42), welche extern zu der halbsteifen Struktur (2) ist, mittels einer ersten Winkelumlenkung (431), welche mit dem U-förmigen Verbindungsabschnitt (22) gekoppelt ist, wobei die flexible externe Sehne (42) an der Außenseite der halbsteifen Struktur (2) und dem profilierten Segel zwischen der ersten Winkelumlenkung (431) und entsprechend dem freien Ende (23) des ersten Längenabschnitts (20) verläuft, wobei die flexible externe Sehne (42) intern zu der halbsteifen Struktur zwischen der ersten Winkelumlenkung (431) und dem ersten Betätigungselement (40) ist, wobei das erste Betätigungselement (40) an dem anderen seiner Längsenden an die interne Sehne (44) gekoppelt ist, wobei das erste Betätigungselement (40) andererseits an dem freien Ende (24) des zweiten Längenabschnitts (21) durch die interne Sehne (44) verbunden ist, welche entlang dem ersten Längenabschnitt (20) bis zu einer Führung (45) verläuft, welche mit dem ersten Längenabschnitt (20) gekoppelt ist, bevor das freie Ende (24) mit dem zweiten Längenabschnitt (21) verbunden ist, wobei das erste Betätigungselement (40) in einem aktiven Zustand dazu eingerichtet ist, sich zurückzuziehen und an den beiden freien Enden (23, 24) zu ziehen, welche durch die externe Sehne (42) und die interne Sehne (44) verbunden sind, einerseits, und an der ersten Winkelumlenkung (431) andererseits, bis zur Erzeugung des Versatzes (d), wobei sich das verbundene Ende (24) durch die interne Sehne (44) in Richtung des Angriffsrands (BA) bezüglich dem freien Ende (23) vorschiebt, welches durch die externe Sehne (42) verbunden ist, wodurch die Wölbung der halbsteifen Struktur hervorgerufen wird, wobei die beanspruchte externe Sehne (42) von dem ersten Längenabschnitt (20) abgelenkt wird, welche ein konkaves Profil einnimmt, wobei der zweite Längenabschnitt (21) ein konvexes Profil in dieser ersten gewölbten Position (Pc1) einnimmt,
- ein zweites Betätigungselement (41), welches dazu eingerichtet ist, die halbsteife Struktur in der zweiten gewölbten Position (Pc2) zu wölben, sich entlang dem zweiten Längenabschnitt (21) intern zu der halbsteifen Struktur erstreckend, gekoppelt an dem einen seiner Längsenden an eine externe Sehne (42), verbunden einerseits an das freie Ende (24) des zweiten Längenabschnitts (21) durch die flexible externe Sehne (42), welche extern zu der halbsteifen Struktur (2) ist, mittels einer zweiten Winkelumlenkung (432), welche mit dem U-förmigen Verbindungsabschnitt gekoppelt ist, wobei die flexible externe Sehne (42) an der Außenseite der halbsteifen Struktur (2) und dem profilierten Segel zwischen der zweiten Winkelumlenkung (432) und entsprechend dem freien Ende (24) des zweiten Längenabschnitts (21) verläuft, wobei die flexible externe Sehne (42) intern zu der halbsteifen Struktur zwischen der zweiten Winkelumlenkung (432) und dem zweiten Betätigungselement (41) ist, wobei das zweite Betätigungselement (41) an dem anderen seiner Längsenden an die interne Sehne (44) gekoppelt ist, wobei das zweite Betätigungselement (41) andererseits an dem freien Ende (23) des ersten Längenabschnitts (21) durch die interne Sehne (44) verbunden ist, welche entlang dem zweiten Längenabschnitt (21) bis zu einer Führung (45) verläuft, welche mit dem zweiten Längenabschnitt (21) gekoppelt ist, bevor das freie Ende (23) mit dem ersten Längenabschnitt (20) verbunden ist, wobei das zweite Betätigungselement (41) in einem aktiven Zustand dazu eingerichtet ist, sich zurückzuziehen und an den beiden freien Enden (23, 24) zu ziehen, welche durch die externe Sehne (42) und die interne Sehne (44) verbunden sind, einerseits, und an der zweiten Winkelumlenkung (432) andererseits, bis zur Erzeugung des Versatzes (d), wobei sich das verbundene freie Ende (23) durch die interne Sehne (44) in Richtung des Angriffsrands (BA) bezüglich dem freien Ende (24) vorschiebt, welches durch die externe Sehne (42) verbunden ist, wodurch die Wölbung der halbsteifen Struktur (2) hervorgerufen wird, wobei die beanspruchte externe Sehne (42) von dem zweiten Längenabschnitt (21) abgelenkt wird, welcher ein konkaves Profil einnimmt, wobei der erste Längenabschnitt (20) ein konvexes Profil in dieser zweiten gewölbten Position (Pc2) einnimmt.

11. Anordnung (1) nach Anspruch 10, umfassend ein Steuermittel, welches dazu eingerichtet ist, selektiv:
- das erste Betätigungselement (40) zu aktivieren, während das zweite Betätigungselement (41) nicht aktiviert verbleibt, um die erste gewölbte Position (Pc1) hervorzurufen,
- das zweite Betätigungselement (41) zu aktivieren, während das erste Betätigungselement (40) nicht aktiviert verbleibt, um die zweite gewölbte Position (Pc2) hervorzurufen,
und derart, dass der erste Strang (71) und der zweite Strang (72) in dem zurückgezogenen Zustand sind, welcher dazu eingerichtet ist, die Wölbungsvorrichtungen an den Mast (M) durch Aktivieren der Kopplungssysteme (7) zu klemmen.

12. Anordnung nach einem der Ansprüche 2, 3, 4; 8, 10, 11, wobei das wenigstens eine Gurt-Betätigungselement (m) des Kopplungssystems und/oder das wenigstens eine Betätigungselement (40, 41) der Betätigungsmittel (4) ein künstlicher Muskel ist, welcher sich zusammenzieht, wenn er mit einem Fluid unter Druck versorgt wird, und sich entspannt, wenn der Fluiddruck abnimmt, wobei der künstliche Muskel eine Hülle aufweist, welche innen einen Ballon aufnimmt, welcher mit Fluid versorgt oder davon entleert wird, wobei die flexible Hülle insbesondere in Form eines Geflechts vorliegt, welches dazu eingerichtet ist, sich in seiner Länge zusammenzuziehen, wenn sein Querschnitt unter Zunahme des mit Fluid versorgten Ballons zunimmt, und sich in der Länge entspannt, wenn sein Querschnitt abnimmt, wenn der Ballon das Fluid abgibt.

13. Anordnung nach einem der Ansprüche 1 bis 12, wobei das profilierte Segel dazu eingerichtet ist:
- entlang des Masts (M) in einer hohen Position des profilierten Segels gehisst zu sein, wobei die Wölbungsvorrichtungen (1) in gegeneinander ausgefahrenen Positionen sind und dann in stabiler Position durch Spannen der Wölbungsvorrichtungen an den Mast (M) gesichert sind, indem die Betätigungssysteme, der erste Strang und der zweite Strang in dem zurückgezogenen Zustand aktiviert werden, welcher den Mast klemmt,
- entlang des Masts (M) in einer unteren Position des profilierten Segels abgesenkt zu sein, wobei die Wölbungsvorrichtungen (1) in aneinander angenäherten Positionen in dem ausgefahrenen Zustand sind, in welchem der erste Strang und der zweite Strang den Mast freigeben.

14. Anordnung nach Anspruch 12 und 13, wobei die künstlichen Muskeln der Betätigungselemente (40, 41) und/oder die Gurt-Betätigungselemente (m) der Mehrzahl von Wölbungsvorrichtungen (1) mit Fluid durch einen oder mehrere flexible elastische Schläuche (AL1, AL2, AL3) versorgt werden, welche einer Schlangenform folgen, sich der Höhenrichtung des Masts (M) folgend erstreckend, wobei der oder die flexiblen elastischen Schläuche dazu eingerichtet sind, dass sie sich durch Ablenken der Windungen der Schlange in der hohen Position des profilierten Segels ausfahren, und sich durch Annähern der Windungen der Schlange unter der Elastizität der Schlange in der unteren Position des profilierten Segels einziehen.

15. Verfahren zum Hissen und Sichern eines profilierten Segels einer Anordnung nach einem der Ansprüche 1 bis 14, von einer abgesenkten Position des profilierten Segels entlang des Masts (M) in unterer Position des profilierten Segels, wobei die Wölbungsvorrichtungen (1) untereinander in angenäherten Positionen sind, in den ausgefahrenen Zustand des Betätigungssystems, die folgenden Schritte umfassend:
- Hissen des profilierten Segels entlang des Masts (M) in eine hohe Position des profilierten Segels, wobei die Wölbungsvorrichtungen (1) in voneinander beabstandeten Positionen sind,
- Sichern des profilierten Segels in stabiler Position an den Mast durch Klemmen der Wölbungsvorrichtungen an den Mast (M) durch das Aktivieren der Betätigungssysteme und den Übergang des ersten Strangs (71) und des zweiten Strangs (72) von dem ausgefahrenen Zustand bis zu dem zurückgezogenen Zustand, wo sie den Mast umgeben.

16. Fahrzeug, insbesondere Segelboot, welches eine Anordnung nach einem der Ansprüche 1 bis 14 umfasst.

## Claims

1. An assembly comprising a profiled sail; a mast and several cambering devices (1) for a profiled sail (V), all or part of the cambering devices comprising:
- an elastically deformable semi-rigid structure (2), including:
-- two length sections, extending one in front of the other, forming respectively a first length section (20) secured to a first surface (S1) of the profiled sail (V), and a second length section (21) secured to a second surface (S2) of the profiled sail (V),
-- a U-shaped connecting section (22), interconnecting the first length section (20) and the second length section (21) by extending them at the leading edge (BA) of the profiled sail, the two length sections terminating at the trailing edge (BF) of the sail in two free ends (23, 24),
- actuating means (4) interconnecting, on the one hand, the two free ends (23, 24) of the semi-rigid structure, or at least one of the two free ends (23, 24) and, on the other hand, the U-shaped connecting section (22), configured to camber the first length section and the second length section of the semi-rigid structure by tensioning the two free ends (23, 34) with the U-shaped connecting section (22) of the semi-rigid structure (2), or at least by tensioning one of the two free ends (23, 24) with the U-shaped connecting section (22) of the semi-rigid structure (2), and generating an offset (d) between the two free ends (23, 24),
and wherein the mast extends inside the semi-rigid structure, between the two length sections
**characterised in that** all or part of the cambering devices has an activatable/deactivatable securing system (7) configured to ensure securing of the cambering device on the mast, the securing system (7) comprising:
- a first flexible strand (71) connected to the first length section (21) by two longitudinal ends of the first strand (71), the first strand (71) bypassing the mast (M) from the first length section (20),
- a second flexible strand (72) connected to the second length section (20) by two longitudinal ends of the second strand, the second strand (72) bypassing the mast (M) from the second length section (21),
- an actuator system, which is activatable, internal to the structure configured to pass the first strand and the second strand into a retracted state configured to block the cambering device on the mast (M), enclosed between the first strand (71) and the second strand (72), inside the semi-rigid structure, the mast held at a distance from the two length sections (20, 21) by the tensioned first strand (71) and second strand (72), and into a deployed state of the first strand and second strand configured to release the mast; and enable the movement of the cambering device along the mast.

2. The assembly according to claim **1,** wherein the actuator system of the securing system comprises at least one girding actuating member (m) having two longitudinal ends (e1, e2), said actuating member, activatable, being retractable when activated with its two longitudinal ends (e1, e2) approaching one another.

3. The assembly according to claim 2, wherein the first strand (71) comprises a first girding actuating member (m1) and the second girding strand (72) comprises a second actuating member (m2).

4. The assembly according to claim 2, wherein the first strand (71) and the second strand (72) comprise a common girding actuating member (m3).

5. The assembly according to one of claims 1 to 3, wherein the cambering devices comprise all or part of a spacer system (3) comprising a first spacer (30), interconnecting the first length section (20) and the second length section (21), as well as a second spacer (31) interconnecting the first length section (20) and the second length section (21), parallel to said first spacer (30),
and wherein the longitudinal ends of the first strand (71) are secured at two attachment points on the first length section (20) respectively at the junction areas between the first and second spacers (30, 31) and the first length section (20), the longitudinal ends of the second strand (72) being secured at two attachment points on the second length section (21) respectively at the junction areas between the first and second spacers (30, 31),
and wherein the mast (M) extends between the spacers formed by the first spacer (30) and the second spacer (31), the first strand (71) and the second strand (72) enclosed on the mast ensuring remote holding of the mast with the first spacer (30), on the one hand, and of the mast with the second spacer (31), on the other hand.

6. The assembly according to claim 5, wherein each spacer formed by the first spacer and the second spacer (30, 31) of the spacer system (3) is pivotably hinged at its ends, respectively to the first length section (20) according to an axis perpendicular to the plane of the semi-rigid structure and to the second length section (21) according to an axis perpendicular to the plane of the semi-rigid structure, the or each spacer (30, 31) being configured to pivot relative to the two length sections, the first length section (20) and the second length section (21) during cambering and offset of the free ends (23, 24); under the effect of the actuating means (4) the cambering device comprising hinged connectors (32), comprising a first portion (33) secured to the first length section (20) or to the second length section (21), and a second portion (34) receiving one end of the spacer (30; 31), the second portion (34) being hinged to the first portion (33) according to a pivot axis substantially perpendicular to the plane of the semi-rigid structure (2) to pivot relative to the two length sections during cambering and offset of the free ends (23, 24); under the effect of the actuating means.

7. The assembly according to claim 5 or 6, wherein the longitudinal ends of the first strand (71) are attached on the first portions (33) of the connectors (32) secured to the first length section (20) and the longitudinal ends of the second strand (72) are attached on the first portions of the connectors (32) secured to the second length section (21).

8. The assembly according to one of claims 1 to 7, wherein the actuating means (4) configured to camber the first length section and the second length section of the semi-rigid structure comprise at least one actuator (40, 41), having two longitudinal ends (40a; 41a, 40b; 41b) said actuator (40, 41), which is activatable being retractable when activated with the approach of its two longitudinal ends, said at least one actuator (40, 41) extending along one of the two length sections of the semi-rigid structure, first length section (20) or second length section (21), said actuator (40, 41) being internal to the semi-rigid structure (2), contained in a plane of the semi-rigid structure (2), and wherein one of the longitudinal ends (40a, 41a) of said at least one actuator (40, 41) is connected to one of the two free ends (23, 24) by an internal tendon (44) while the other one (41a, 41b) of the two longitudinal ends of said at least one actuator (40, 41) is connected either to an anchor point (221, 222) secured to the U-shaped connecting section (22), or to the other one of the two free ends (23, 24) via an angle transmission (43) secured to the U-shaped connecting section (22) by an external tendon (42), the flexible external tendon (42) passing outside the semi-rigid structure (2), and the profiled sail between the angle transmission (43) and respectively said other one of the two free ends (23, 24).

9. The assembly according to one of claims 1 to 8, wherein the actuating means (4) are configured to selectively camber the semi-rigid structure:
- in a first cambered position (Pc1) in which said first length section (20) has a concave profile when said second length section (21) has a convex profile,
- in a second cambered position (Pc2) in which said second length section (21) has a concave profile when said first length section (20) has a convex profile.

10. The assembly according to one of claims 8 and 9, wherein said at least one actuator of the actuating means comprises:
- a first actuator (40) configured to camber the semi-rigid structure in said first cambered position (Pc1), extending along the first length section (20), internal to the semi-rigid structure, secured at one (40b) of the longitudinal ends thereof to the external tendon (42), connected, on the one hand, to the free end (23) of the first length section (20) by said flexible external tendon (42), which is external to the semi-rigid structure (2), via a first angle transmission (431) secured to the U-shaped connecting section (22) the flexible external tendon (42) passing outside the semi-rigid structure (2), and the profiled sail between the first angle transmission (431) and respectively the free end (23) of the first length section (20), the flexible external tendon (42) being internal to the semi-rigid structure between the first angle transmission (431) and said first actuator (40), the first actuator (40) being secured at the other one of the longitudinal ends thereof to the internal tendon (44), said first actuator (40) connected; on the other hand; to the free end (24) of said second length section (21) by said internal tendon (44), which runs along the first length section (20) to a guide (45) secured to said first length section (20) before connecting said free end (24) of said second length section (21), the first actuator (40) being configured, in an active state, to be retracted and pull on the two free ends (23, 24) connected by the external tendon (42) and the internal tendon (44), on the one hand, and on the first angle transmission (431), on the other hand, until the creation of the offset (d), the end (24) connected by the internal tendon (44) advancing towards the leading edge (BA) relative to the free end (23) connected by the external tendon (42) while causing cambering of the semi-rigid structure, the biased external tendon (42) deviating from the first length section (20) which takes a concave profile, the second length section (21) taking a convex profile in said first cambered position (Pc1),
- a second actuator (41) configured to camber the semi-rigid structure in said second cambered position (Pc2), extending along the second length section (21) internal to the semi-rigid structure, secured at one of the longitudinal ends thereof to an external tendon (42), connected, on the one hand, to the free end (24) of the second length section (21) by the flexible external tendon (42) which is external to the semi-rigid structure (2), via a second angle transmission (432) secured to the U-shaped connecting section, the flexible external tendon (42) passing outside the semi-rigid structure (2), and the profiled sail between the second angle transmission (432) and respectively the free end (24) of the second length section (21), the flexible external tendon (42) being internal to the semi-rigid structure between the second angle transmission (432) and said second actuator (41), the second actuator (41) being secured at the other one of the longitudinal ends thereof to the internal tendon (44), said second actuator (41) connected, on the other hand, to the free end (23) of said first length section (21) by said internal tendon (44) which runs along the second length section (21) to a guide (45) secured to said second length section (21) before connecting the free end (23) of said first length section (20), the second actuator (41) being configured, in an active state, to be retracted and pull on the two free ends (23, 24) connected by the external tendon (42) and the internal tendon (44), on the one hand, and on the second angle transmission (432), on the other hand, until the creation of the offset (d), the free end (23) connected by the internal tendon (44) advancing towards the leading edge (BA) relative to the free end (24) connected by the external tendon (42) while causing cambering of the semi-rigid structure (2), the loaded external tendon (42) deviating from the second length section (21) which takes a concave profile, while said first length section (20) takes a convex profile in said second cambered position (Pc2).

11. The assembly (1) according to claim 10, comprising control means configured to selectively:
- activate the first actuator (40) by keeping the second actuator (41) not activated to cause said first cambered position (Pc1),
- activate the second actuator (41) by keeping the first actuator (40) not activated to cause said second cambered position (Pc2),
and while the first strand (71) and the second strand (72) are in said retracted state configured to clamp the cambering devices on the mast (M) by activating said securing systems (7).

12. The assembly according to one of claims 2, 3, 4; 8, 10, 11, wherein said at least one belt actuating member (m) of the securing system and/or said at least one actuator (40, 41) of the actuating means (4) is an artificial muscle, being contracted when supplied with pressure by a fluid, and being relaxed when the pressure of the fluid decreases, said artificial muscle having an envelope receiving inside a balloon supplied with or discharged from the fluid, the flexible envelope in particular in the form of a braid, being configured to be retracted in length when the section thereof increases under the increase of the balloon supplied with fluid, and being deployed in length when the section thereof decreases when the balloon is discharged from the fluid.

13. The assembly according to one of claims 1 to 12, wherein the profiled sail is configured to be:
- hoisted along the mast (M), in the high position of the profiled sail, the cambering devices (1) in positions spaced apart from each other, then secured in a stable position by clamping the cambering devices on the mast (M) by activating the actuator systems, the first strand and the second strand in the retracted state enclosing the mast,
- sprawled along the mast (M) in the lower position of the profiled sail, the cambering devices (1) in positions close to each other, in the deployed state of the first strand and second strand releasing the mast.

14. The assembly according to claim 12 and 13, wherein the artificial muscles of the actuators (40, 41) and/or of the girding actuating members (m) of the plurality of cambering devices (1) are supplied with fluid by one or more flexible, serpentine-like shaped, elastic hoses (AL1, AL2, AL3) extending in the direction of the height of the mast (M), the flexible elastic hose(s) being configured to deploy by spacing the turns of the serpentine in the high position of the profiled sail, and to retract by bringing the turns of the serpentine close to one another under the elasticity of the serpentine, in the low position of the profiled sail.

15. A method for hoisting and securing a profiled sail of an assembly according to one of claims 1 to 14 from a sprawled position of the profiled sail along the mast (M) in the lower position of the profiled sail, the cambering devices (1) in positions close to one another, in the deployed state of the actuator system having the following steps:
- hoisting the profiled sail along the mast (M), in a high position of the profiled sail, the cambering devices (1) in positions spaced apart from each other,
- securing the profiled sail in a stable position on the mast by clamping the cambering devices on the mast (M) by activating the actuator systems and passing the first strand (71) and the second strand (72) from the deployed state into the retracted state enclosing the mast.-

16. A vehicle in particular a sailboat comprising an assembly according to one of claims 1 to 14.
